# EUROPÄISCHE PATENTSCHRIFT

(11) **EP 1 714 236 B1**
(45) Veröffentlichungstag und Bekanntmachung des Hinweises auf die Patenterteilung: **16.04.2008**
(21) Anmeldenummer: 05707218.3
(22) Anmeldetag: 04.02.2005
(51) Int. Cl.: G06K 15/12, G03G 9/00, G03G 21/00, G03G 15/00

(54) **STEUERUNGSEINRICHTUNG UND VERFAHREN ZUM STEUERN EINES ELEKTROFOTOGRAFISCHEN DRUCKERS ODER KOPIERERS**
CONTROL DEVICE AND METHOD FOR CONTROLLING AN ELECTROPHOTOGRAPHIC PRINTER OR COPY MACHINE
DISPOSITIF ET PROCEDE DE COMMANDE D'UNE IMPRIMANTE OU D'UNE PHOTOCOPIEUSE ELECTROPHOTOGRAPHIQUE

(30) Priorität: 06.02.2004 DE 102004005964
(43) Veröffentlichungstag der Anmeldung: 25.10.2006
(73) Patentinhaber: Océ Printing Systems GmbH, 85586 Poing (DE)
(72) Erfinder: KREITER, Alexander, 85457 Wörth (DE); SCHWARZ-KOCK, Thomas, 85417 Marzling (DE); HÖLLIG, Uwe, 81827 München (DE); LAY, Heinrich, 84513 Töging am Inn (DE)
(74) Vertreter: Schaumburg, Thoenes, Thurn, Landskron
(86) Internationale Anmeldenummer: PCT/EP2005/001174
(87) Internationale Veröffentlichungsnummer: WO 2005/076199

(56) Entgegenhaltungen:
- DE-A1- 4 325 681
- DE-A1- 10 041 621
- DE-A1- 10 212 840
- DE-A1- 19 643 135
- DE-A1- 19 900 164

## Beschreibung

Die vorliegende Erfindung betrifft ein Verfahren zum Steuern eines elektrofotografischen Druckers oder Kopierers, der mindestens eine Entwicklerstation zum Entwickeln eines latenten Ladungsbildes auf einem Fotoleiter mit Toner hat. Ferner betrifft sie eine Steuerungseinrichtung für einen solchen Drucker oder Kopierer.

Bekannte Verfahren der eingangs genannten Art sehen typischerweise unterschiedliche Betriebszustände oder Betriebsmodi vor, die der Drucker oder Kopierer im Betrieb annehmen kann. Beispiele für derartige Betriebszustände sind ein Standby-Modus, in dem typischerweise die funktionellen Spannungen und Ströme der Entwicklerstationen, die zum Entwickeln eines Ladungsbildes benötigt werden, abgeschaltet sind und die mechanischen Antriebe der Entwicklerstation gestoppt sind. Ein derartiger Standby-Modus wird typischerweise eingenommen, wenn der Drucker oder Kopierer eingeschaltet ist, jedoch noch keine Druckdaten vorliegen.

Ein weiterer üblicher Betriebszustand ist der Druckbetriebsmodus, in dem typischerweise sämtliche funktionelle Spannungen und Ströme der Entwicklerstationen auf Nominalparameter geschaltet sind und sämtliche Antriebe mit Nominalparametern laufen. Ein derartiger Druckbetriebsmodus wird üblicherweise gestartet, sobald Druckdaten vorliegen, und beibehalten, solange die Druckdaten vorliegen. Während dieses Druckbetriebs laufen wie gesagt die Antriebe sämtlicher Entwicklerstationen im Normalbetrieb, d.h. sämtliche Mischvorrichtungen wie Schaufelräder, Paddelräder, Mischbagger und dergleichen zum Durchmischen des Entwicklers und sämtliche Vorrichtungen zum Antragen des Entwicklers aus der Entwicklerstation an den Fotoleiter sind während des Druckbetriebs-Modus in Betrieb.

Während eines solchen Druckbetriebes kann es vorkommen, dass eine oder mehrere Entwicklerstationen für längere Zeit nur einen sehr geringen oder auch gar keinen Toneraustrag hat. Mit dem Begriff "Entwickler" ist in der vorliegenden Schrift entweder ein Gemisch aus Toner- und Trägerteilchen oder ein Einkomponentenentwickler gemeint. Im Falle des Einkomponentenentwicklers bezeichnen die Begriffe "Entwickler" und "Toner" das Gleiche. Der Fall geringen oder verschwindenden Toneraustrages tritt relativ häufig bei Farbdruckern bzw. -kopierern ein, bei denen für jede Farbkomponente (Cyan, Gelb, Magenta und Schwarz) eine eigene Entwicklerstation vorgesehen ist, und zwar dann, wenn die Druckdaten für längere Zeit eine Farbkomponente nicht oder nur in geringem Umfang enthält. Ein anhaltend geringer Toneraustrag kann aber auch bei Einfarbendruckern auftreten, nämlich wenn eine Vielzahl von aufeinanderfolgenden Druckseiten mit wenig Inhalt gedruckt wird.

Es hat sich gezeigt, dass beim Druckbetrieb mit anhaltend geringem Toneraustrag der Entwickler relativ rasch altert bzw. beschädigt wird, d.h. in der Entwicklerstation verschleißt und nur noch zu schlechten Druckergebnissen führt. Falls eine Entwicklerstation während des Druckbetriebs für längere Zeit nicht benötigt wird, ist sie zudem selbst einem unnötigen Verschleiß unterworfen.

Aus dem Dokument DE 102 12 840 ist ein elektrofotografischer Farbdrucker mit einem Fotoleiterband bekannt, dessen äußere Umfangsfläche mit latenten Ladungsbildern aufladbar ist. Der Farbdrucker enthält zwei Entwicklerstationen. Die Ansprüche sind gegen diese Druckschrift abgegrenzt.

Dokument DE 199 00 164 betrifft einen Laserdrucker. Nach dem Druck einer großen Zahl von Blättern wird der normale Druckbetrieb unterbrochen, um die aktuellen Entwicklerbedingungen anhand einer Tonermarke zu überprüfen, die auf die Fotoleitertrommel gedruckt wird. Die Tonermarke wird danach wieder entfernt.

Aus der US 2002/44784 A1 ist ein elektrofotografischer Drucker oder Kopierer bekannt, der vier Entwicklerstationen zum Entwickeln eines latenten Ladungsbildes auf einem Fotoleiter umfasst. Anhand von Druckdaten wird ermittelt, welche der Entwicklerstationen zum Drucken der Daten benötigt werden. Für eine bestimmte Zeitspanne werden nicht benötigte Entwicklerstationen in einen Bereitschaftszustand versetzt, in welchem ein Teil der mechanischen Antriebe der Entwicklerstation angehalten sind.

Der Erfindung liegt die Aufgabe zugrunde, ein Verfahren und eine Steuerungseinrichtung der eingangs genannten Art anzugeben, das bzw. die den Verschleiß des Entwicklers und/oder des Gerätes verringert.

Die Erfindung wird durch die unabhängigen Ansprüche definiert.

Vorteilhafte Weiterbildungen sind in den abhängigen Ansprüchen angegeben.

Bei dem Verfahren gemäß dem ersten Aspekt der Erfindung wird während des Druckbetriebs der Toneraustrag aus der Entwicklerstation erfasst und für den Fall, dass der erfasste Toneraustrag ein vorbestimmtes erstes Regenerationskriterium erfüllt, ein Entwickler-Regenerationsprozess gestartet, in welchem ein Ladungsbild auf dem Fotoleiter erzeugt wird, das Ladungsbild von der Entwicklerstation entwickelt wird und das entwickelte Bild von einer Reinigungsvorrichtung entfernt wird, ohne auf einen Aufzeichnungsträger umgedruckt zu werden, und in welchem neuer Toner in die Entwicklerstation eingeführt wird. Dabei ist das Regenerationskriterium zunächst nicht näher beschränkt, jedoch ist es so geartet, dass es auf einen anhaltend geringen Toneraustrag hinweist.

Im Rahmen der erfindungsgemäßen Lösung kann das entwickelte Ladungsbild von einer Reinigungsvorrichtung direkt vom Fotoleiter entfernt werden, es kann jedoch auch zunächst ganz oder teilweise auf einen Zwischenträger umgedruckt werden und von diesem durch eine Reinigungsvorrichtung entfernt werden. Es ist in den Ansprüchen 1 und 26 bewusst offengelassen, ob es sich um eine Reinigungsvorrichtung des Fotoleiters, eines eventuell verwendeten Zwischenträgers oder beides handelt. Wesentlich ist lediglich, dass im Entwickler-Regenerationsprozess das entwickelte Bild weder direkt noch indirekt auf einen Aufzeichnungsträger umgedruckt wird.

Durch dieses Verfahren kann einem Verschleiß bzw. einer Beschädigung des Entwicklers somit vorgebeugt werden, indem der Toneraustrag überwacht wird, und für den Fall, dass er anhaltend gering ist, im Entwickler-Regenerationsprozess ein künstlicher Tonerdurchsatz hervorgerufen wird. Dazu wird im Entwickler-Regenerationsprozess ein "künstliches" oder "willkürliches" Ladungsbild auf dem Fotoleiter erzeugt, das Ladungsbild von der Entwicklerstation entwickelt und neuer Toner in die Entwicklerstation eingeführt. Das entwickelte Bild wird nicht auf einen Aufzeichnungsträger umgedruckt, so dass kein Aufzeichnungsträgerausschuss entsteht. Statt dessen wird das entwickelte Bild von einer Reinigungsvorrichtung entfernt, wie unten näher erläutert wird.

Das erste Regenerationskriterium ist so gewählt, dass es den Regenerationsprozess rechtzeitig einleitet, bevor der Entwickler beschädigt ist oder altert, jedoch nicht unnötig früh, um den Tonerausschuss gering zu halten und den Druckbetrieb nicht unnötig zu unterbrechen. In die Wahl des ersten Regenerationskriteriums fließen somit typischerweise Eigenschaften des Druckers oder Kopierers und des Entwicklers und empirische Größen ein.

In einer vorteilhaften Weiterbildung des Verfahrens wird der Toneraustrag für Zeitintervalle vorbestimmter Länge ermittelt und ist das erste Regenerationskriterium erfüllt, wenn der mittlere Toneraustrag für eine vorbestimmte Anzahl aufeinanderfolgender Zeitintervalle unter einem vorbestimmten Schwellenwert lag. Ein kurzzeitig erhöhter Toneraustrag in einer Phase mit sonst niedrigem Toneraustrag, der nicht ausreicht, um den Entwickler nachhaltig zu regenerieren, wird bei geeigneter Länge der Intervalle nicht ausreichen, um den Mittelwert des Toneraustrags für dieses Intervall über den Schwellenwert anzuheben. In einem solchen Fall wird der Bedarf für einen Regenerationsprozess weiterhin als bestehend angesehen. Wenn hingegen der Mittelwert des Toneraustrags während eines dieser Intervalle über dem Schwellenwert liegt, wird davon ausgegangen, dass der Entwickler ausreichend regeneriert wurde und es zunächst keines weiteren Regenerationsprozesses bedarf.

Vorzugsweise wird der Toneraustrag an Hand von Druckdaten ermittelt. Dabei wird vorzugsweise die zu druckende oder gedruckte Pixelanzahl gewichtet mit ihrer Einfärbungsstufe aufsummiert. Dies stellt eine technisch sehr einfache Art dar, den Toneraustrag aus der Entwicklerstation zu ermitteln.

Wenn der Drucker oder Kopierer mehrere Entwicklerstationen umfasst, wird vorzugsweise der Toneraustrag jeder dieser Entwicklerstationen erfasst und für den Fall, dass der Entwickler-Regenerationsprozess für eine Entwicklerstation gestartet wird, überprüft, ob der erfasste Toneraustrag der übrigen Entwicklerstationen ein zweites Regenerationskriterium erfüllt, und für Entwicklerstationen, bei denen das zweite Regenerationskriterium erfüllt ist, ebenfalls ein Entwickler-Regenerationsprozess gestartet. Das zweite Regenerationskriterium weist darauf hin, dass ein Entwickler-Regenerationsprozess zwar noch nicht erforderlich ist, jedoch in absehbarer Zeit erforderlich werden könnte. Da für jeden Regenerationsprozess der Druckbetrieb unterbrochen werden muss, ist es vorteilhaft, auf diese Weise mehrere Regenerationsprozesse unmittelbar hintereinander auszuführen, d. h. zeitlich zu konzentrieren.

Das zweite Regenerationskriterium kann eine abgeschwächte bzw. weniger restriktive Version des ersten Regenerationskriteriums sein. Im Zusammenhang mit dem oben erwähnten vorteilhaften Beispiel für das erste Regenerationskriterium kann das zweite Regenerationskriterium verlangen, dass der mittlere Toneraustrag für eine vorbestimmte Anzahl aufeinanderfolgender Zeitintervalle, die geringer ist als die Anzahl der Zeitintervalle beim ersten Regenerationskriterium, unter einem vorbestimmten Schwellenwert lag.

Das Verfahren gemäß dem zweiten Aspekt der Erfindung betrifft Drucker oder Kopierer, die mindestens zwei Entwicklerstationen zum Entwickeln eines latenten Ladungsbildes auf einem Fotoleiter haben. Gemäß dem zweiten Erfindungsaspekt wird während des Druckbetriebs an Hand der Druckdaten ermittelt, welche Entwicklerstationen zum Drucken der Daten benötigt werden, und falls festgestellt wird, dass eine Entwicklerstation für eine vorbestimmte Zeitspanne nicht benötigt wurde oder wird, diese Entwicklerstation in einen Bereitschaftszustand versetzt wird, in dem zumindest ein Teil der mechanischen Antriebe der Entwicklerstation gestoppt sind.

In diesem Bereitschaftszustand werden somit die mechanischen Komponenten der Entwicklerstation geschont und ihr Verschleiß verringert. Gleichzeitig wird der in der Entwicklerstation enthaltene Entwickler geschont, weil dieser durch ein fortwährendes Mischen und Aktivieren, das im Druckbetrieb durchgeführt wird, beschädigt wird bzw. altert. Insofern ist der zweite Aspekt mit dem ersten Aspekt der Erfindung inhaltlich eng verwandt. Während der erste Aspekt der Erfindung wie oben beschrieben einen neuartigen Sonderbetriebszustand zum Regenerieren und dadurch Schonen des Entwicklers bei anhaltend geringem Toneraustrag betrifft, betrifft der zweite Aspekt der Erfindung einen neuartigen Sonderbetriebszustand zum Schonen des Entwicklers und der Entwicklerstation, für den Fall, dass die Entwicklerstation länger als eine vorbestimmte Zeitspanne nicht benötigt wird.

Im Bereitschaftszustand ist die Entwicklerstation vorzugsweise so geschaltet, dass kein Tonerübertrag zwischen der Entwicklerstation und dem Fotoleiter stattfinden kann, beispielsweise durch geeignete Wahl der funktionellen Spannungen und Ströme. In einer vorteilhaften Weiterbildung wird die Entwicklerstation im Bereitschaftszustand von dem Fotoleiter weggeschwenkt.

Vorzugsweise wird der Bereitschaftszustand beendet, wenn an Hand der Druckdaten festgestellt wird, dass die Entwicklerstation zum Drucken der Daten benötigt wird. Dabei werden die Druckdaten vorzugsweise so weit vorausschauend analysiert, dass das Zeitintervall zwischen der Analyse der Druckdaten und dem Zeitpunkt, zu dem das diesen Daten entsprechende Bild von der zugehörigen Entwicklerstation zu entwickeln ist, ausreicht, um diese Entwicklerstation aus dem Bereitschaftszustand in den Druckbetriebszustand zu versetzen.

Üblicherweise muss der Entwickler in der Entwicklerstation aktiviert werden, um zum Entwickeln des latenten Ladungsbildes auf den Zwischenträger übertragen werden zu können. Bei einem Entwicklergemisch aus Toner- und Trägerteilchen besteht diese Aktivierung üblicherweise in einem Durchmischen des Entwicklergemisches, bei dem sich die Tonerteilchen an den Trägerteilchen triboelektrisch aufladen. Vorzugsweise wird während des Bereitschaftszustands einer Entwicklerstation der darin enthaltene Entwickler in vorbestimmten Intervallen aktiviert. Dann ist der Entwickler unmittelbar einsatzbereit, wenn die Entwicklerstation aus dem Bereitschaftszustand in den Druckbetriebszustand zurückgeholt wird.

In einer vorteilhaften Weiterbildung wird gezählt, wie oft der Entwickler während eines Bereitschaftszustandes aktiviert wurde, und falls die Anzahl oder Gesamtdauer der Aktivierungen einen vorbestimmten Schwellenwert übersteigt, werden für die Dauer des Bereitschaftszustandes keine weiteren Aktivierungen durchgeführt. Dann bleibt bei Bereitschaftszuständen kürzerer Dauer der Entwickler stets funktionsbereit, während bei Bereitschaftszuständen längerer Dauer auf Aktivierungen verzichtet wird, um den Entwickler zu schonen.

Wie oben bereits erwähnt wurde, sind die beiden Aspekte der Erfindung nahe verwandt und lassen sich, ebenso wie die geschilderten vorteilhaften Weiterbildungen, miteinander auf vorteilhafte Weise kombinieren. Zum Beispiel wird in einer vorteilhaften Weiterbildung, die beide Aspekte der Erfindung beinhaltet, während des Bereitschaftszustandes einer Entwicklerstation der Entwickler so lange in vorbestimmten Intervallen aktiviert, bis das erste Regenerationskriterium erfüllt ist, woraufhin in der Entwicklerstation für die verbleibende Dauer des Bereitschaftszustandes keine weiteren Entwickleraktivierungen durchgeführt werden und mit dem Entwickler-Regenerationsprozess so lange gewartet wird, bis die Entwicklerstation zum Entwickeln benötigt wird oder bis eine andere Entwicklerstation des Druckers oder Kopierers einen Entwickler-Regenerationsprozess startet.

Auf diese Weise wird einerseits der Entwickler während eines längeren Bereitschaftszustandes geschont, andererseits der Druckbetrieb nicht für einen Entwickler-Regenerationsprozess unterbrochen, so lange sich die Entwicklerstation im Bereitschaftszustand befindet, d.h. so lange sie zum Entwickeln nicht benötigt wird. Somit können die Regenerationsprozesse zeitlich besser konzentriert werden und kann die Anzahl der Unterbrechungen des Druckbetriebs verringert werden.

Zum besseren Verständnis der vorliegenden Erfindung wird im Folgenden auf das in den Zeichnungen dargestellte bevorzugte Ausführungsbeispiel Bezug genommen, das an Hand spezifischer Terminologie beschrieben ist. Es sei jedoch darauf hingewiesen, dass der Schutzumfang der Erfindung dadurch nicht eingeschränkt werden soll, da derartige Veränderungen und weitere Modifizierungen am gezeigten Verfahren und der gezeigten Steuerungseinrichtung sowie derartige weitere Anwendungen der Erfindung, wie sie darin aufgezeigt sind, als übliches derzeitiges und künftiges Fachwissen eines zuständigen Fachmanns angesehen werden. Die Figuren zeigen ein Ausführungsbeispiel der Erfindung, wobei
- Figur 1: ein Blockdiagramm, das die Bestandteile eines Verfahrens nach einer Weiterbildung der Erfindung zeigt,
- Figur 2: ein Flussdiagramm, das ein Verfahren zur Auswertung des Toneraustrags zeigt,
- Figur 3: ein Flussdiagramm, das ein Verfahren zum Verwalten von Zuständen einer Entwicklerstation zeigt,
- Figur 4: ein Flussdiagramm, das ein Verfahren zur Bereitschaftsverwaltung zeigt,
- Figur 5: ein Flussdiagramm, das die zeitliche Synchronisierung von Entwickler-Regenerationsprozessen bei mehreren Entwicklerstationen eines Druckers zeigt,
- Figur 6: ein Flussdiagramm, das die Einbindung eines Verfahrens nach einer Weiterbildung der Erfindung in ein herkömmliches Verfahren zum Steuern eines Druckers zeigt, und wobei
- Figur 7: eine Schnittdarstellung eines Druckers ist.

In Figur 7 ist ein Drucker 10 in einer Schnittdarstellung gezeigt. Der Drucker 10 hat ein oberes Druckwerk 12 und ein unteres Druckwerk 14, die gleich aufgebaut sind, und deren Komponenten mit den gleichen Bezugszeichen bezeichnet werden. Die Druckwerke 12 und 14 haben jeweils ein Fotoleiterband 16, das von einer nicht im Detail dargestellten Aufladevorrichtung elektrisch aufgeladen wird, und das zur Erzeugung eines Ladungsbildes von einem Zeichengenerator 18 durch Beleuchtung punktweise entladen wird.

Das Fotoleiterband 16 läuft an fünf Entwicklerstationen 20, 22, 24, 26 und 28 vorbei, von denen in Figur 7 nur diejenige mit Bezugszeichen 20 detailliert dargestellt ist, und die übrigen symbolisch durch Dreiecke dargestellt sind. Die Entwicklerstationen 20 bis 28 sind jeweils zum Entwickeln einer Farbkomponente eines Farbbildes bestimmt. Die Farbkomponenten werden vorzugsweise durch die Farben Cyan, Gelb, Magenta, Schwarz und eine Schmuckfarbe gebildet, sie können aber auch jede andere Farbe sein.

Zum Erzeugen einer Farbkomponente eines Druckbildes wird von dem Zeichengenerator 18 ein Ladungsbild auf dem Fotoleiter 16 erzeugt, das der Farbkomponente entspricht, und dieses Ladungsbild wird von der zugehörigen Entwicklerstation mit Farbtoner entwickelt. Das so erhaltene Tonerbild der Farbkomponente wird an einer ersten Umdruckstelle 29 auf einen Zwischenträger, hier in Form eines Transferbandes 30, umgedruckt. Als Zwischenträger kann aber auch beispielsweise einen Zwischenträgertrommel verwendet werden. Der beim Umdruck auf dem Fotoleiter 16 verbleibende Resttoner wird von einer Reinigungsvorrichtung 32 vom Fotoleiterband 16 entfernt. Danach wird der Fotoleiter erneut aufgeladen, vom Zeichengenerator 18 das Ladungsbild für eine weitere Farbkomponente auf dem Fotoleiter 16 erzeugt, von der zugehörigen Entwicklerstation 20, 22, 24, 26 oder 28 entwickelt und ebenfalls auf das Transferband 30 umgedruckt, und zwar dergestalt, dass sich die einzelnen Farbkomponenten auf dem Transferband 30 zu einem Mehrfarbenbild überlagern.

Auf dem Transferband 30 werden also maximal fünf einfarbige Bilder in den oben genannten Komponentenfarben zu einem mehrfarbigen Bild (Farbbild) überlagert. Dann wird das Transferband 30 an eine Papierbahn 34 angeschwenkt, und das Farbbild wird an einer zweiten Umdruckstelle 36 vom Transferband 30 auf die Papierbahn 34 umgedruckt. In der Darstellung von Figur 7 sind die Transferbänder 30 in dem an die Papierbahn 34 angeschwenkten Zustand gezeigt, in dem gleichzeitig die Vorder- und die Rückseite der Papierbahn 34 bedruckt werden kann.

Der Resttoner, der nach dem Umdruck auf die Papierbahn 34 auf dem Transferband 30 verbleibt, wird von einer Transferband-Reinigungsvorrichtung 38 entfernt. Die umgedruckten Farbbilder werden dann in einer Fixierstation 40 auf der Papierbahn 34 fixiert.

Bei einem üblichen Verfahren zum Steuern des Druckers 10 befinden sich sämtliche Entwicklerstationen 20, 22, 24, 26 und 28 während des Druckbetriebs in einem sogenannten "Farbbereitschaftszustand". Während des Farbbereitschaftszustands sind die Entwicklerstationen 20, 22, 24, 26 und 28 mechanisch in eine Betriebsstellung an den Fotoleiter angeschwenkt. Sämtliche mechanischen Antriebe der Entwicklerstationen laufen mit Nominalparametern. Zu den mechanischen Antrieben gehören Antriebe für Mischvorrichtungen wie Paddelräder, Mischbagger und/oder Schnecken sowie Antriebe für Magnetwalzen und weitere funktionelle Walzen zur Entwicklung des Ladungsbildes. Lediglich die funktionellen Spannungen, d.h. die Spannungen, die zum Tonerübertrag zwischen der Entwicklerstation 20, 22, 24, 26 bzw. 28 und dem Fotoleiterband 16 benötigt werden, sind noch so geschaltet, dass kein Tonerübertrag stattfinden kann. Aus diesem Farbbereitschaftszustand kann die Entwicklerstation in kürzester Zeit, typischerweise weniger als 0,2 Sekunden, in den Entwicklungsbetrieb gebracht werden.

Das ständige Mischen des Entwicklers mit einem Paddelrad, einer Schnecke oder dergleichen ist wie oben erläutert nötig, um den Entwickler zu aktivieren. Je nach Beschaffenheit der Druckdaten kann es allerdings sein, dass eine Farbkomponente für länger anhaltende Zeit nur schwach vertreten ist. Dies führt zu einem anhaltend geringen Toneraustrag aus der zur Farbkomponente zugehörigen Entwicklerstation. Wenn der Entwickler bei anhaltend geringem Toneraustrag ständig durchmischt wird, wird er in verhältnismäßig kurzer Zeit beschädigt und gestattet nur noch eine schlechte Druckbildqualität. Insbesondere kann der Fall auftreten, dass eine Farbkomponente für eine längere Zeit überhaupt nicht benötigt wird, weil die Druckdaten diese Farbkomponente für diese Zeit nicht vorsehen. Auch in diesem Fall wird der Entwickler von der Entwicklerstation, die sich in Farbbereitschaft befindet, ständig aktiviert und daher beschädigt bzw. einem Alterungsprozess unterworfen. Darüber hinaus wird die Entwicklerstation unnötigerweise betrieben, was ihren Verschleiß erhöht.

Das nachfolgend beschriebene Ausführungsbeispiel zeigt ein Verfahren zum Steuern des Druckers 10, das zu einem verminderten Verschleiß des Entwicklers und der Entwicklerstationen 20, 22, 24, 26 und 28 führt. Dieses Verfahren wird mit Hilfe einer elektronischen Steuerungseinrichtung durchgeführt, die in den Figuren nicht gezeigt ist.

In Figur 1 sind die wesentlichen Komponenten eines Verfahrens zum Steuern des Druckers 10 nach einer Weiterbildung der Erfindung in einem Blockdiagramm dargestellt. Nach einem Start in Schritt 42 werden in Schritt 44 die Zähler BD und ts initialisiert, deren Funktion unten erläutert wird. Danach schreitet die Steuerung zu einer Toneraustrags-Auswertungsprozedur 46 voran, in der ermittelt wird, ob der Toneraustrag aus der Entwicklerstation, auf die sich dieser Teil der Steuerung bezieht, für längere Zeit unter einem vorbestimmten Wert lag.

Falls dies der Fall ist, wird ein Entwickler-Regenerationsprozess 48 gestartet. Falls dies nicht der Fall ist, schreitet die Steuerung zu einer Zustandsverwaltung 50 für die betreffende Entwicklerstation voran. In der Entwicklerstations-Zustandsverwaltung 50 wird überprüft, ob die Entwicklerstation für eine vorbestimmte Zeitspanne nicht benötigt wurde oder wird. Falls dies nicht der Fall ist, kehrt die Steuerung zur Toneraustrags-Auswertung 46 zurück. Fall dies jedoch der Fall ist, wird die Entwicklerstation in einen Bereitschaftszustand versetzt, bei dem alle oder zumindest ein Teil der mechanischen Antriebe der Entwicklerstation gestoppt sind, und die Steuerung schreitet zur Entwicklerstations-Bereitschaftsverwaltung 52 voran.

Während der Bereitschaftsverwaltung 52 wird überprüft, ob eine Farbanforderung für die Farbe der Entwicklerstation vorliegt, d.h. ob die Entwicklerstation in absehbarer Zeit benötigt wird. Wenn dies der Fall ist, schreitet die Steuerung zu Schritt 54 voran, in dem die Entwicklerstation in den oben beschriebenen Farbbereitschaftszustand gebracht wird. Ferner kann unter unten näher erläuterten Umständen die Bereitschaftsverwaltung 52 auch aus einem Bereitschaftszustand heraus einen Entwickler-Regenerationsprozess 48 starten.

In Figur 2 ist ein Flussdiagramm der Auswertungsprozedur 46 des Toneraustrags gezeigt. Nach einem Start in Schritt 56 wird während des Druckbetriebs (58) in Schritt 60 der mittlere Toneraustrag aus der betreffenden Entwicklerstation für ein Zeitintervall vorbestimmter Länge ermittelt. In Schritt 62 wird der ermittelte mittlere Toneraustrag mit einem Schwellenwert y verglichen. Falls der mittlere Toneraustrag größer oder gleich dem Schwellenwert y ist, wird ein Regenerations-Überwachungszähler (RÜZ) in Schritt 64 auf 0 gesetzt, und die Steuerung schreitet zur Entwicklerstations-Zustandsverwaltung 50 (siehe Figur 1) voran.

Falls der mittlere Toneraustrag in Schritt 62 geringer war als der Schwellenwert y, wird RÜZ in Schritt 66 um ein erstes Inkrement R1 erhöht. Dann wird in Schritt 68 überprüft, ob ROZ über einem Schwellenwert x liegt. Falls dies nicht der Fall ist, schreitet die Steuerung ebenfalls zur Entwicklerstations-Zustandsverwaltung 50 voran. Falls RÜZ jedoch in Schritt 68 den Schwellenwert x erreicht hat, ist ein erstes Regenerationskriterium erfüllt. Dieses erste Regenerationskriterium weist darauf hin, dass der mittlere Toneraustrag für eine gewisse Zeitdauer unter dem Schwellenwert y lag. Bei länger anhaltend geringem Toneraustrag würde der Entwickler in der Entwicklerstation beschädigt werden. Um dem vorzubeugen, wird demnach der Entwickler-Regenerationsprozess 48 (siehe auch Figur 1) gestartet.

Im Entwickler-Regenerationsprozess 48 (in den Diagrammen nicht gezeigt) wird der normale Druckbetrieb zunächst unterbrochen. Der Zeichengenerator 18 (siehe Figur 7) erzeugt ein künstliches, d.h. in den Druckdaten nicht vorgesehenes Ladungsbild auf dem Fotoleiter 16, das als ganzflächiges Muster mit einer Flächendeckung von 10 % bis 50 % ausgebildet ist. Das entwickelte Ladungsbild wird an der ersten Umdruckstelle 29 (siehe Figur 7) auf das Transferband 30 umgedruckt.

Anders als beim üblichen Umdruck während des Druckbetriebs können in einer ersten Ausführungsvariante die zum Umdruck an der ersten Umdruckstelle 29 relevanten Spannungen und Ströme so geschaltet werden, dass nur etwa 50 % des Tonerbildes vom Fotoleiter 16 auf das Transferband 30 umgedruckt wird. Das Transferband 30 wird außerdem von dem Transportweg der Papierbahn 34 fortbewegt, d.h. weggeschwenkt, so dass kein Toner vom Transferband 30 auf die Papierbahn 34 gelangt. Statt dessen wird der umgedruckte Anteil des Tonerbildes von der Transferband-Reinigungsvorrichtung 38 vom Transferband 30 abgereinigt. Auf ähnliche Weise wird der nicht umgedruckte Anteil des Tonerbildes von der Fotoleiter-Reinigungsvorrichtung 32 vom Fotoleiter 16 abgereinigt. Durch den Umdruckwirkungsgrad an der ersten Umdruckstelle 29 von etwa 50 % wird die Reinigungsarbeit auf die beiden Reinigungsvorrichtungen 32 und 38 gleichmäßig verteilt.

In einer zweiten Ausführungsvariante werden die zum Umdruck an der ersten Umdruckstelle 29 relevanten Spannungen und Ströme so geschaltet, dass zwischen 75 % und 100 % des Tonerbildes vom Fotoleiter 16 auf das Transferband 30 umgedruckt wird. Dieser im Vergleich zur ersten Variante anteilsmäßig größere Umdruck bietet sich an, wenn zur Kalibrierung der elektrofotografischen Komponenten Tonermarken auf dem Fotoleiter 16 erzeugt und analysiert werden. Zur korrekten Analyse der Tonermarke ist es wichtig, dass der Fotoleiter, auf dem die Tonermarke erzeugt wird, frei von Resttoner ist. Wenn im Entwickler-Regenerationsprozess der Umdruckwirkungsgrad von dem Fotoleiter auf den Zwischenträger relativ gering ist, muss die Reinigungsvorrichtung 32 relativ viel Toner vom Fotoleiter 16 abreinigen, so dass nach einem Reinigungsdurchlauf (einem Umlauf des Fotoleiterbandes) möglicherweise noch zu viel Resttoner auf dem Fotoleiter 16 übrig sein könnte, um einen verlässliche Tonermarke erzeugen zu können. Daher wird bei der zweiten Ausführungsvariante im Entwickler-Regenerationsprozess ein höherer Umdruckwirkungsgrad von 75% bis 100% gewählt. Die verbleibenden weniger als 25% des Musters können dann von der Reinigungsvorrichtung 32 in einem Reinigungsumlauf gründlich abgereinigt werden.

Im Entwickler-Regenerationsprozess 48 wird ein künstlicher bzw. willkürlicher Toneraustrag aus der Entwicklerstation hervorgerufen. Außerdem wird eine entsprechende Menge frischen Toners in die Entwicklerstation nachgeliefert.

Durch diesen künstlichen Tonerdurchsatz wird einer Beschädigung, einer Alterung bzw. einem Verschleiß des Entwicklers in der Entwicklerstation vorgebeugt.

Zur Berechnung des mittleren Toneraustrags in Schritt 60 von Figur 2 wird an Hand der Druckdaten die Anzahl von Pixeln in der der Entwicklerstation entsprechenden Farbe gewichtet mit ihrer Einfärbungsstufe aufsummiert. Dies stellt eine einfache und hinreichend präzise Methode zum Ermitteln des Toneraustrags dar.

Bei dem Drucker 10 von Figur 7 werden zudem die Druckdaten in einem Seitenpuffer (nicht gezeigt) bereits einige Zeit vor dem Zeitpunkt abgelegt, an dem das diesen Daten entsprechende Bild von der Entwicklerstation zu entwickeln ist.

In Figur 3 ist ein Flussdiagramm der Entwicklerstations-Zustandsverwaltung 50 von Figur 1 gezeigt. Nach einem Start in Schritt 70 wird in Schritt 72 der Seitenpuffer mit den Druckdaten ausgewertet. In Schritt 74 wird an Hand der Druckdaten im Seitenpuffer festgestellt, ob eine Farbanforderung für die betreffende Entwicklerstation vorliegt, d.h. ob Druckdaten vorliegen, die mit der Farbe des Toners der Entwicklerstation zu entwickeln sind. Falls dies nicht der Fall ist, wird ein Zähler ts in Schritt 76 um ein Inkrement dt erhöht. Dann wird in Schritt 78 überprüft, ob der Zähler ts kleiner oder gleich einem Schwellenwert tsmax ist. Falls dies der Fall ist, verlässt die Steuerung die Zustandsverwaltung 50 in Schritt 80. Die Steuerung könnte in Schritt 80 beispielsweise zur Toneraustrags-Auswertung 46 zurückkehren, aber der genaue Zusammenhang der einzelnen Verfahrensteile ist nicht näher spezifiziert. In jedem Fall können die Toneraustrags-Auswertung 46 und die Entwicklerstations-Zustandsverwaltung 50 parallel zueinander ablaufen.

Falls der Zähler ts in Schritt 78 den Schwellenwert tsmax jedoch erreicht hat, wird in Schritt 81 zunächst geprüft, ob Farbanforderungen für weitere Farben des Druckpfades vorliegen. Auf den Drucker 10 von Figur 7 bezogen bedeutet dies, dass nachgeprüft wird, ob weitere Entwicklerstationen des gleichen Druckwerks 12 bzw. 14 benötigt werden. Falls dies der Fall ist, startet die Steuerung in Schritt 82 die Bereitschaftsverwaltung 52 (siehe Figur 1) für die betreffende Entwicklerstation und versetzt diese Entwicklerstation in den oben beschriebenen Bereitschaftszustand.

Falls jedoch in Schritt 81 festgestellt wurde, dass keine Farbanforderungen für sämtliche Entwicklerstationen 20, 22, 24, 26 und 28 des Druckpfades (d. h. Druckwerk 12 oder 14) vorliegen, wird in Schritt 84 ebenfalls die Bereitschaftsverwaltung 52 gestartet und die Entwicklerstation in den Bereitschaftszustand versetzt. Außerdem wird jedoch in Schritt 86 die Elektrofotografie-Einrichtung des Druckpfades ausgeschaltet. Bezogen auf den Drucker 10 von Figur 7 kann dieser Fall beispielsweise eintreten, wenn die Papierbahn 34 nur einfach bedruckt wird, also eines der Druckwerke 12 oder 14 nicht benutzt wird. In diesem Fall wird die Elektrofotografie-Einrichtung des nicht benötigten Druckwerks heruntergefahren, um deren Komponenten, z.B. den Fotoleiter 16, den Zeichengenerator 18, die Reinigungsvorrichtung 32 etc. zu schonen.

Kurz gesagt bewirken die Schritte 76 bis 86 der Zustandsverwaltung 50, dass eine Entwicklerstation in den Bereitschaftszustand versetzt wird, wenn sie für längere Zeit, nämlich wenn ts größer tsmax ist, nicht benötigt wurde. Dann kann mit einiger Wahrscheinlichkeit davon ausgegangen werden, dass die Entwicklerstation auch für eine weitere Zeit nicht benötigt wird, so dass es sich lohnt, sie in den Bereitschaftszustand zu versetzen, um ihre mechanischen Komponenten zu schonen.

Wenn in Schritt 74 der Zustandsverwaltung 50 von Figur 3 eine Farbanforderung für die betreffende Entwicklerstation festgestellt wird, wird der Zähler ts in Schritt 88 auf 0 gesetzt. Dann wird in Schritt 90 überprüft, ob die Entwicklerstation sich im Bereitschaftszustand befindet. Falls dies nicht der Fall ist, wird die Zustandsverwaltung 50 in Schritt 92 verlassen.

Falls sich jedoch die Entwicklerstation im Bereitschaftszustand befindet, wird in Schritt 92 überprüft, ob die Elektrofotografie-Einrichtung des Druckpfades bzw. Druckwerks, zu dem die betreffende Entwicklerstation gehört, ausgeschaltet ist. Falls die Elektrofotografie-Einrichtung ausgeschaltet ist, wird sie in Schritt 94 eingeschaltet. Danach wird in Schritt 96 eine Farbanforderung an die Entwicklerstations-Bereitschaftsverwaltung 52 gesendet.

In Figur 4 ist die Entwicklerstations-Bereitschaftsverwaltung 52 von Figur 1 in einem Flussdiagramm dargestellt. Nach einem Start in Schritt 98 wird in Schritt 100 ein Bereitschaftszähler BD initialisiert. In Schritt 102 wird der Zähler BD um das Inkrement dBD erhöht. In Schritt 104 wird überprüft, ob eine Farbanforderung für die betreffende Entwicklerstation vorliegt.

Falls dies nicht der Fall ist, wird in Schritt 106 überprüft, ob der Zähler BD einem Schwellenwert r entspricht. Falls dies nicht der Fall ist, kehrt die Steuerung zu Schritt 102 zurück.

Wenn der Zähler BD den Schwellenwert r erreicht hat, wird in Schritt 108 der Entwickler in der Entwicklerstation aktiviert.

In Schritt 110 wird der Regenerations-Überwachungszähler (RÜZ) um ein zweites Inkrement R2 erhöht, das von dem ersten Inkrement R1 aus dem Schritt 66 von Figur 2 verschieden sein kann. Darauf wird in Schritt 112 überprüft, ob RÜZ noch kleiner ist als der Schwellenwert x, d.h. ob das erste Regenerationskriterium erfüllt ist.

Falls RÜZ in Schritt 112 kleiner oder gleich x ist, also noch kein Entwickler-Regenerationsprozess nötig ist, kehrt die Steuerung zu Schritt 100 zurück. So lange in Schritt 104 keine Farbanforderung vorliegt, werden die Schritte 100 bis 112 wie oben beschrieben durchlaufen. Dabei wird in regelmäßigen Zeitintervallen, deren Länge durch die Variable r vorbestimmt ist, der Entwickler aktiviert (siehe Schritt 108), wodurch der Entwickler zunächst einsatzbereit gehalten wird.

Wenn in Schritt 112 festgestellt wird, dass RÜZ den Schwellenwert x erreicht hat, d.h. das erste Regenerationskriterium erfüllt ist, wird in Schritt 114 die Entwicklerstation von dem Fotoleiter 16 abgeschwenkt. Obwohl in diesem Zustand das erste Regenerationskriterium erfüllt ist, wird der Regenerationsprozess 48 (siehe Figur 1) zunächst nicht gestartet. Statt dessen schreitet die Steuerung zu dem Schritt 102 voran. In Schritt 102 wird der Zähler BD erneut um das Inkrement dBD erhöht, so dass er jetzt größer ist als r. Dies hat zur Folge, dass der Zähler BD in Schritt 106 stets größer ist als r, und somit die Steuerung die Schritte 102, 104 und 106 so lange zyklisch ausführt, bis in Schritt 104 eine Farbanforderung vorliegt. Insbesondere wird bis auf weiteres keine weitere Aktivierung des Entwicklers vorgenommen, weil der Schritt 108 nicht mehr erreicht wird, wodurch der Verschleiß und die Alterung des Entwicklers verringert wird.

Falls in Schritt 104 eine Farbanforderung vorliegt, wird zunächst in Schritt 116 geprüft, ob BD ≤ r ist. Falls dies der Fall ist, ist keine weitere Aktivierung des Entwicklers nötig. Der Zähler BD wird dann in Schritt 118 auf 0 gesetzt und die Entwicklerstation wird in den oben beschriebenen Farbbereitschaftszustand 54 versetzt.

Falls der Zähler BD in Schritt 116 größer als r ist, wird die Entwicklerstation in Schritt 122 an den Fotoleiter 16 angeschwenkt und der Entwickler in Schritt 120 aktiviert. Der Zähler BD wird in Schritt 124 gleich 0 gesetzt und der Entwickler-Regenerationsprozess 48 gestartet.

Wie dem Flussdiagramm von Figur 4 zu entnehmen ist, wird im Bereitschaftszustand der Entwicklerstation ein Entwickler-Regenerationsprozess 48 trotz Erfüllen des ersten Regenerationskriteriums so lange herausgezögert, bis eine Farbanforderung in Schritt 104 vorliegt, d.h. bis die Entwicklerstation tatsächlich wieder benötigt wird. Dies hat den Vorteil, dass der Druckbetrieb nicht unnötig unterbrochen werden muss. Vielmehr ist es auf diese Weise möglich, die Regenerationsprozesse unterschiedlicher Entwicklerstationen miteinander zu synchronisieren, d.h. zeitlich möglichst zu konzentrieren, wie im Folgenden unter Bezugnahme auf Figur 5 näher erläutert wird.

Figur 5 zeigt an Hand eines Flussdiagramms, wie die Entwickler-Regenerationsprozesse 48 unterschiedlicher Entwicklerstationen miteinander synchronisiert werden können. Das Synchronisierungsverfahren beginnt in Schritt 126 damit, dass der Regenerationsprozess 48 für eine der fünf Entwicklerstationen 20, 22, 24, 26 und 28 des oberen Druckwerks 12 oder des unteren Druckwerks 14 (Fig. 7)gestartet wird, beispielsweise durch den Schritt 68 in der Toneraustrags-Auswertung 46 von Figur 2. Die verschiedenen Entwicklerstationen des Druckwerkes 12 oder 14 werden im Flussdiagramm von Figur 5 durch eine Laufvariable bzw. Index i, i = 1 ... 5 gekennzeichnet. Die Zähler RÜZ und BD der i-ten Entwicklerstation werden ebenfalls mit dem Index i versehen und somit zu RÜZi und BDi.

In Schritt 128 wird für das obere bzw. erste Druckwerk 12 (DW1) und für das untere bzw. zweite Druckwerk 14 (DW2) für sämtliche Entwicklerstationen i = 1 ... 5 überprüft, ob der zugehörige Regenerations-Überwachungszähler (RÜZi) ≤ xi - ci ist. Diese Ungleichung stellt für jede Entwicklerstation ein zweites Regenerationskriterium dar, das weniger restriktiv ist als das erste Regenerationskriterium, das allgemein die Form ROZi = xi hat (vgl. Fig. 2, Schritt 68). Dabei weist der Index i am Schwellenwert x darauf hin, dass unterschiedliche Schwellenwerte xi für die unterschiedlichen Entwicklerstationen vorliegen können. ci ist für jede Entwicklerstation i eine positive Zahl. Das zweite Regenerationskriterium ist demnach erfüllt, wenn ein Regenerationsprozess in der i-ten Entwicklerstation zwar gegenwärtig noch nicht benötigt wird, jedoch in absehbarer Zeit, die durch die Variable ci repräsentiert wird, notwendig werden würde.

In Schritt 128 verzweigt sich die Steuerung in zwei Äste, nämlich einen ersten Ast, der in Schritt 130 beginnt und in dem die zeitliche Abfolge der Regenerationsprozesse desjenigen Druckwerks (DW1 oder DW2) festgelegt wird, zu dem die den Regenerationsprozess auslösende Entwicklerstation gehört, und einen in Schritt 132 beginnenden Ast, in dem die Reihenfolge der Regenerationsprozesse der Entwicklerstationen des anderen Druckwerks (DW2 oder DW1) festgelegt wird.

Im Folgenden werden die Entwicklerstationen 20, 22, 24, 26 und 28 gemäß ihrem gegenwärtigen Zustand in folgende vier Klassen unterteilt:
1. Die Entwicklerstation, die den Regenerationsprozess ausgelöst hat. Sie wird in Fig. 5 gekennzeichnet durch i = m. Für sie gilt, BDm = 0 und RÜZm = xm.
2. Entwicklerstationen, die sich in der Toneraustrags-Auswertung 46 befinden und das zweite Regenerationskriterium erfüllen. Solche Entwicklerstationen sind in Fig. 5 gekennzeichnet durch i = n. Für sie gilt: BDn = 0 und RÜZn ≥ xn - cn.
3. Entwicklerstationen, die sich im Bereitschaftszustand befinden, das zweite Regenerationskriterium erfüllen, aber das erste Regenerationskriterium nicht erfüllen. Solche Entwicklerstationen sind in Fig. 5 gekennzeichnet durch i = b. Für sie gilt: BDb ≤ rb und RüZb ≥ xb - cb.
4. Entwicklerstationen, die sich im Bereitschaftszustand befinden, die das erste Regenerationskriterium erfüllen, für die jedoch keine Farbanforderung vorliegt. Solche Entwicklerstationen sind mit i = w bezeichnet. Für sie gilt: BDw > r und RÜZw > xw.

Im linken Ast des Flussdiagramms von Figur 5 wird nach dem Schritt 130 in Schritt 134 der Entwickler-Regenerationsprozess für die m-te Entwicklerstation, d.h. für die den Regenerationsprozess auslösende Entwicklerstation, gestartet und RÜZm = 0 gesetzt. Parallel dazu wird in Schritt 136 für alle die Entwicklerstationen, die das zweite Regenerationskriterium erfüllen, überprüft, ob BDi = 0 ist. Falls dies der Fall ist, handelt es sich bei diesen Entwicklerstationen um Entwicklerstationen der zweiten Klasse, die mit i = n gekennzeichnet wurden. Für die Entwicklerstationen der zweiten Klasse wird der Entwickler-Regenerationsprozess mit zweiter zeitlicher Priorität, d.h. unmittelbar nach dem Regenerationsprozess der auslösenden, d. h. m-ten Entwicklerstation in Schritt 138 gestartet.

Falls in Schritt 136 festgestellt wird, dass BDi ≠ 0 ist, befindet sich diese Entwicklerstation im Bereitschaftszustand und fällt somit in die dritte oder vierte Klasse.

Damit bei solchen Entwicklerstationen ein Entwickler-Regenerationsprozess durchgeführt werden kann, müssen diese Entwicklerstationen zunächst aus dem Bereitschaftszustand in den Farbbereitschaftszustand gebracht werden. Da dies einige Zeit benötigten kann, ist es vorzuziehen, wie in Figur 5 gezeigt ist, zuerst den Entwickler-Regenerationsprozess für die Entwicklerstationen der ersten und der zweiten Klasse durchzuführen. Während der dazu benötigten Zeit können dann die Entwicklerstationen der dritten und der vierten Klasse aus dem Bereitschaftszustand in den Farbbereitschaftszustand gebracht werden.

In Schritt 138 wird zudem überprüft, ob BDi ≤ r ist. Falls dies der Fall ist, wird für die betreffende Entwicklerstation keine Toneraktivierung benötigt. Die Entwicklerstation gehört somit zur dritten Klasse (i=b) und ihr Entwickler-Regenerationsprozess wird in Schritt 140 mit dritter zeitlicher Priorität durchgeführt. Außerdem werden in Schritt 140 die Variablen bzw. Zähler BDb und RÜZb gleich 0 gesetzt.

Falls in Schritt 138 BDi größer als r ist, gehört die Entwicklerstation zur vierten Klasse, die durch i = w gekennzeichnet ist. Für sie wird in Schritt 142 zunächst der Toner aktiviert und BDw gleich 0 gesetzt. Anschließend wird für diese Entwicklerstationen in Schritt 144 mit vierter und somit geringster zeitlicher Priorität der Entwickler-Regenerationsprozess gestartet und der Zähler RÜZw gleich 0 gesetzt. Die zeitliche Bevorzugung der Entwicklerstationen der dritten Kategorie gegenüber denen der vierten Kategorie rechtfertigt sich darin, dass bei solchen der vierten Kategorie eine zusätzliche Toneraktivierung durchzuführen ist, die durchgeführt werden kann, während auf die Beendigung des Regenerationsprozesses der Entwicklerstation oder Entwicklerstationen der dritten Klasse gewartet wird.

Der rechte Zweig des Flussdiagramms von Figur 5 ist mit dem linken Zweig im Wesentlichen identisch, außer dass hier keine Entwicklerstation der ersten Klasse vorliegt, von der es immer nur eine gibt und die im linken Zweig behandelt wurde. Insbesondere entsprechen die Schritte 146 bis 154 des rechten Zweiges exakt den Schritten 136 bis 144 des linken Zweiges. In Schritt 156 wird gewartet, bis alle Entwickler-Regenerationsprozesse abgeschlossen sind. Danach schreitet die Steuerung zur Toneraustrags-Auswertung 46 voran.

In Figur 6 ist ein Flussdiagramm gezeigt, an Hand dessen die Einbindung des in Figuren 1 bis 5 beschriebenen Ausführungsbeispiels in eine bekannte Steuerung für einen Drucker erläutert wird. Die Steuerung beginnt in Schritt 158 mit dem Anschalten des Druckers 10. In Schritt 160 befindet sich der Drucker 10 in einem Standby-Modus und wartet auf Daten. Nachdem in Schritt 162 Druckdaten empfangen wurden, wird in den Schritten 164/1, 164/2 und 164/3 in Entwicklerstationen 1 bis 3 ein Kalibrierungsprozess ohne Toneraustrag durchgeführt. Der Übersichtlichkeit halber werden im Flussdiagramm von Figur 6 nur drei Entwicklerstationen berücksichtigt statt der fünf Entwicklerstationen pro Druckwerk von Figur 7.

Die Kalibrierung in Schritt 164 ist ein Vorbereitungsmodus, in den der Drucker 10 vor Beginn des Druckbetriebs gebracht wird. In dem Kalibrierungsschritt 164 werden Betriebsparameter kalibriert. Dabei wird ein Einschwingvorgang für Regelkreise zum Regeln von Betriebsparametern, die beispielsweise die Aufladung des Fotoleiterbandes 16, die Entladung des Fotoleiterbandes 16, die Tonerkonzentration im Entwicklergemisch oder die Einfärbung betreffen, durchgeführt. Nach Beendigung der Kalibrierung in Schritt 164 werden alle drei Entwicklerstationen in Schritten 166/1 bis 166/3 in den Farbbereitschaftszustand gebracht.

In Schritt 168 wird gewartet, bis alle drei Entwicklerstationen den Farbbereitschaftszustand angenommen haben. In Schritt 170 wird mit dem Aufheizen der Fixierstation 40 (siehe Figur 7) begonnen. In Schritt 172 befindet sich der Drucker 10 im Druckbetrieb, in dem Druckdaten vorliegen. Falls die Druckdaten im Druckbetrieb abreißen, beginnt ein kurzer Nachlauf. Wenn die Druckdaten für länger als die Nachlaufzeit abbrechen, wird der Drucker in Schritt 174 angehalten. Nachdem der Drucker in Schritt 176 angehalten wurde, kehrt die Steuerung zu Schritt 160 zurück.

Die Tonerauswertung 46 und die Entwicklerstations-Zustandsverwaltung 50 laufen als eigenständige Prozesse neben dem Druckbetrieb (Schritt 172) ab und sind daher in Figur 6 separat aufgeführt. Die Entwicklerstations-Zustandsverwaltung 50 analysiert den Seitenpuffer der Druckdaten vorausschauend und wirkt auf das Verfahren ein, indem sie nicht benötigte Entwicklerstationen in den Bereitschaftszustand versetzt bzw. bei Farbanforderung aus dem Bereitschaftszustand in die Farbbereitschaft versetzt. Die Wechselwirkung der Entwicklerstations-Zustandsverwaltung 50 mit dem Verfahren von Figur 6 ist allgemein durch den Kreis "1" symbolisiert.

Insbesondere überwacht die Zustandsverwaltung 50 die Druckdaten während des Druckbetriebs (Schritt 172) und versetzt eine oder mehrere der Entwicklerstationen 1 bis 3 in Schritten 178/1 bis 178/3 gemäß dem in Figur 3 beschriebenen Verfahren in den Bereitschaftszustand, wenn der Zähler ts den Schwellenwert tsmax erreicht hat (siehe Figur 3, Schritt 78). Diese Einwirkung auf den Druckbetrieb ist in Figur 6 durch den Kreis "1-a" symbolisch dargestellt. Wenn eine Farbanforderung gemäß Schritt 104 von Figur 4 vorliegt, werden die Entwicklerstationen von der Zustandsverwaltung 50 aus dem Bereitschaftszustand geholt und über die Kalibrierung (Schritt 164) und die Farbbereitschaft (Schritt 166) wieder in den Druckprozess gebracht.

Während der Kalibrierung (Schritt 164) werden typischerweise Leerseiten gedruckt, d.h. es werden Ladungsbilder erzeugt, die entwickelt werden können, aber nicht umgedruckt werden. Beispielsweise können im Zuge der Kalibrierung Tonermarken gedruckt werden, die nicht umgedruckt werden. Es werden aber in der üblichen Kalibrierung keine ganzflächigen Tonermuster auf dem Fotoleiter 16, erzeugt, wie sie im Entwickler-Regenerationsprozess verwendet werden. Diese Kalibrierung wird in Figur 6 als "Kalibrierung ohne Toneraustrag" bezeichnet (siehe Schritt 164).

Falls nach Beendigung des Bereitschaftszustandes ein Entwickler-Regenerationsprozess ansteht, wird dieser realisiert, indem die Kalibrierung in Schritt 164 mit Toneraustrag durchgeführt wird. Auf diese Weise lässt sich der Regenerationsprozess auf einfache Weise mit einem Druckerzustand bzw. Vorbereitungsmodus verknüpfen, der bei der Druckersteuerung ohnehin vorgesehen ist. Somit muss für die Toner-Regeneration kein neuer Druckerzustand implementiert werden.

Ferner kann die Toneraustrags-Auswertung 46 während des Druckbetriebes (Schritt 172) feststellen, ob das erste Regenerationskriterium für eine Entwicklerstation, die sich nicht im Bereitschaftszustand befindet, erfüllt ist (vgl. Fig. 2, Schritt 68). In diesem Fall wird der Druckbetrieb (Schritt 172) unterbrochen und der Toner-Regenerationsprozeß durchgeführt, indem die Kalibrierung in Schritt 164 mit Toneraustrag durchgeführt wird, ohne die Entwicklerstation zuvor in den Bereitschaftszustand zu versetzen. Außerdem teilt die Toneraustrags-Auswertung 46 der Entwicklerstations-Zustandsverwaltung 50 die Notwendigkeit des Regenerationsprozesses mit, die dann die Synchronisierung eventuell anstehender Regenerationsprozesse der übrigen Entwicklerstationen gemäß Figur 5 übernimmt.

Obgleich in den Zeichnungen und in der vorhergehenden Beschreibung ein bevorzugtes Ausführungsbeispiel aufgezeigt und detailliert beschrieben ist, sollte dies als rein beispielhaft und die Erfindung nicht einschränkend angesehen werden.

### Bezugszeichenliste

- 10: Elektrofotografischer Drucker
- 12: Oberes Druckwerk
- 14: Unteres Druckwerk
- 16: Fotoleiterband
- 18: Zeichengenerator
- 20 bis 28: Entwicklerstation
- 29: Erster Umdruckbereich
- 30: Transferband
- 32: Fotoleiter-Reinigungsvorrichtung
- 34: Papierbahn
- 36: Zweiter Umdruckbereich
- 38: Transferband-Reinigungsvorrichtung
- 40: Fixierstation
- 42: Start des Verfahrens
- 44: Initialisierung der Zähler
- 46: Toneraustrags-Auswertung
- 48: Entwickler-Regenerationsprozess
- 50: Entwicklerstations-Zustandsverwaltung
- 52: Entwicklerstations-Bereitschaftsverwaltung
- 54: Farbbereitschaft
- 56 bis 68: Verfahrensschritte der Toneraustrag-Auswertung 46
- 70 bis 96: Verfahrensschritte der Entwicklerstations-Zustandsverwaltung 50
- 98 bis 124: Verfahrensschritte der Entwicklerstations-Bereitschaftsverwaltung 52
- 126 bis 156: Verfahrensschritte bei der Synchronisierung von Entwickler-Regenerationsprozessen
- 158 bis 178: Verfahrensschritte bei einer Implementierung in einem herkömmlichen Steuerungsverfahren

## Patentansprüche

1. Verfahren zum Steuern eines elektrofotografischen Druckers (10) oder Kopierers, der mindestens eine Entwicklerstation (20, 22, 24, 26, 28) zum Entwickeln eines latenten Ladungsbildes auf einem Fotoleiter (16) mit Toner hat,
**dadurch gekennzeichnet, dass** während des Druckbetriebs der Toneraustrag aus der Entwicklerstation (20, 22, 24, 26, 28) erfasst wird und für den Fall, dass der erfasste Toneraustrag ein vorbestimmtes erstes Regenerationskriterium erfüllt, ein Entwickler-Regenerationsprozess (48) gestartet wird mit den Schritten:
Erzeugen eines Ladungsbildes auf dem Fotoleiter (16), wobei das Ladungsbild von der Entwicklerstation entwickelt wird und das entwickelte Bild von einer Reinigungsvorrichtung (32, 38) entfernt wird, ohne auf einen Aufzeichnungsträger (34) umgedruckt zu werden,
und Einführen von neuem Toner in die Entwicklerstation (20, 22, 24, 26, 28).

2. Verfahren nach Anspruch 1, bei dem der mittlere Toneraustrag für Zeitintervalle vorbestimmter Länge ermittelt wird,
und bei dem das erste Regenerationskriterium erfüllt ist, wenn der mittlere Toneraustrag für eine vorbestimmte Anzahl aufeinanderfolgender Zeitintervalle unter einem vorbestimmten Schwellenwert lag.

3. Verfahren nach Anspruch 1 oder 2, bei dem der Drucker (10) oder Kopierer ein Transferband (30) hat, auf welches im normalen Betrieb das entwickelte Tonerbild von dem Fotoleiter (16) umgedruckt wird, und von dem das umgedruckte Tonerbild auf den Aufzeichnungsträger (34) umgedruckt wird.

4. Verfahren nach Anspruch 3, bei dem im Entwickler-Regenerationsprozess (48) das entwickelte Bild ganz oder teilweise auf das Transferband (30) umgedruckt wird und der umgedruckte Anteil des Bildes von einer Transferband-Reinigungsvorrichtung (38) vom Transferband (30) entfernt wird, und
bei dem der nicht umgedruckte Anteil des Bildes von einer Fotoleiter-Reinigungsvorrichtung (32) vom Fotoleiter (16) entfernt wird.

5. Verfahren nach Anspruch 4, bei dem im Entwickler-Regenerationsprozess (48) das entwickelte Bild zu 75 % bis 100 % auf das Transferband (30) umgedruckt wird.

6. Verfahren nach einem der Ansprüche 3 bis 5, bei dem im Entwickler-Regenerationsprozess (48) das Transferband (30) vom Transportweg der Aufzeichnungsträger (34) fortbewegt wird.

7. Verfahren nach einem der vorhergehenden Ansprüche, bei dem im Entwickler-Regenerationsprozess (48) ganzflächige Muster mit einer Flächendeckung von 10 % bis 50 % auf dem Fotoleiter erzeugt werden.

8. Verfahren nach einem der vorhergehenden Ansprüche, bei dem der Toneraustrag an Hand von Druckdaten ermittelt wird.

9. Verfahren nach Anspruch 8, bei dem der Toneraustrag ermittelt wird, indem die gedruckte oder zu druckende Pixelanzahl gewichtet mit ihrer Einfärbungsstufe aufsummiert wird.

10. Verfahren nach einem der vorhergehenden Ansprüche, das einen Vorbereitungsmodus (164) vorsieht, in den der Drucker (10) oder Kopierer vor Beginn des Druckbetriebs gebracht wird,
und bei dem der Drucker (10) oder Kopierer zu Beginn des Entwickler-Regenerationsprozesses (48) in den Vorbereitungsmodus (164) gebracht wird.

11. Verfahren nach Anspruch 10, bei dem der Vorbereitungsmodus (164) eine oder mehrere der folgenden Operationen umfasst:
- Hochfahren der Entwicklerstation (20, 22, 24, 26, 28),
- Funktionstest der Entwicklerstation (20, 22, 24, 26, 28),
- Aktivieren des Entwicklers,
- Kalibrierung von Betriebsparametern.

12. Verfahren nach einem der vorhergehenden Ansprüche, bei dem der Drucker oder Kopierer mehrere Entwicklerstationen (20, 22, 24, 26, 28) umfasst, deren Toneraustrag jeweils erfasst wird, und
bei dem für den Fall, dass der Entwickler-Regenerationsprozess (48) für eine Entwicklerstation (20, 22, 24, 26, 28) gestartet wird, überprüft wird, ob der erfasste Toneraustrag der übrigen Entwicklerstationen (20, 22, 24, 26, 28) ein zweites Regenerationskriterium erfüllt, und
bei dem für Entwicklerstationen (20, 22, 24, 26, 28), bei denen das zweite Regenerationskriterium erfüllt ist, ebenfalls ein Entwickler-Regenerationsprozess (48) gestartet wird.

13. Verfahren nach Anspruch 2 und Anspruch 12, bei dem das zweite Regenerationskriterium erfüllt ist, wenn der mittlere Toneraustrag für eine vorbestimmte Anzahl aufeinanderfolgender Zeitintervalle, die geringer ist als die Anzahl beim ersten Regenerationskriterium, unter einem vorbestimmten Schwellenwert lag.

14. Verfahren zum Steuern eines elektrofotografischen Druckers (10) oder Kopierers, der mindestens zwei Entwicklerstationen (20, 22, 24, 26, 28) zum Entwickeln eines latenten Ladungsbildes auf einem Fotoleiter (16) hat,
**dadurch gekennzeichnet, dass** während des Druckbetriebs (172) an Hand der Druckdaten ermittelt wird, welche Entwicklerstationen (20, 22, 24, 26, 28) zum Drucken der Daten benötigt werden, und
falls festgestellt wird, dass eine Entwicklerstation (20, 22, 24, 26, 28) für eine vorbestimmte Zeitspanne nicht benötigt wurde oder wird, diese Entwicklerstation in einen Bereitschaftszustand versetzt wird, in dem zumindest ein Teil der mechanischen Antriebe der Entwicklerstation (20, 22, 24, 26, 28) gestoppt sind.

15. Verfahren nach Anspruch 14, bei dem in dem Bereitschaftszustand die funktionellen Spannungen der Entwicklerstation (20, 22, 24, 26, 28) so geschaltet sind, dass kein Tonerübertrag zwischen der Entwicklerstation (20, 22, 24, 26, 28) und dem Fotoleiter (16) stattfinden kann.

16. Verfahren nach Anspruch 14 oder 15, bei dem die Entwicklerstation (20, 22, 24, 26, 28) im Bereitschaftszustand von dem Fotoleiter (16) weggeschwenkt wird.

17. Verfahren nach Anspruch 16, bei dem die Entwicklerstation (20, 22, 24, 26, 28) während des Bereitschaftszustandes vom Fotoleiter weggeschwenkt wird, wenn die zeitliche Dauer des Bereitschaftszustandes einen vorbestimmten Schwellenwert übersteigt.

18. Verfahren nach einem der Ansprüche 14 bis 17, bei dem der Bereitschaftszustand beendet wird, wenn an Hand der Druckdaten festgestellt wird, dass die Entwicklerstation (20, 22, 24, 26, 28) zum Drucken der Daten benötigt wird.

19. Verfahren nach Anspruch 18, bei dem die Druckdaten so weit vorausschauend analysiert werden, dass das Zeitintervall zwischen der Analyse der Druckdaten und dem Zeitpunkt, zu dem das diesen Daten entsprechende Bild von der zugehörigen Entwicklerstation (20, 22, 24, 26, 28) zu entwickeln ist, ausreicht, um diese Entwicklerstation (20, 22, 24, 26, 28) aus dem Bereitschaftszustand in den Druckbetriebszustand zu versetzen.

20. Verfahren nach einem der Ansprüche 14 bis 19, bei dem während des Bereitschaftszustandes einer Entwicklerstation (20, 22, 24, 26, 28) der darin enthaltene Entwickler in vorbestimmten Intervallen aktiviert wird.

21. Verfahren nach Anspruch 20, bei dem ermittelt wird, wie oft oder wie lange der Entwickler während eines Bereitschaftszustandes aktiviert wurde, und
falls die Anzahl der Aktivierungen bzw. die Dauer der Aktivierung einen vorbestimmten Schwellenwert übersteigt, für die Dauer des Bereitschaftszustandes keine weiteren Aktivierungen durchgeführt werden.

22. Verfahren nach einem der Ansprüche 14 bis 21, bei dem im Drucker (10) oder Kopierer mindestens zwei Druckwerke (12, 14) mit jeweils einer eigenen Elektrofotografie-Einrichtung vorgesehen sind, und
bei dem zumindest ein Teil der Komponenten der Elektrofotografie-Einrichtung heruntergefahren wird, wenn die letzte Entwicklerstation (20, 22, 24, 26, 28) des Druckwerks (12, 14) in den Bereitschaftszustand versetzt wird.

23. Verfahren nach einem der Ansprüche 1 bis 13 und einem der Ansprüche 14 bis 22.

24. Verfahren nach Anspruch 23, bei dem während des Bereitschaftszustandes einer Entwicklerstation (20, 22, 24, 26, 28) der Entwickler so lange in vorbestimmten Intervallen aktiviert wird, bis das erste Regenerationskriterium erfüllt ist,
dann in der Entwicklerstation (20, 22, 24, 26, 28) für die verbleibende Dauer des Bereitschaftszustandes keine weiteren Entwickleraktivierungen durchgeführt werden und mit dem Entwickler-Regenerationsprozess so lange gewartet wird, bis die Entwicklerstation zum Entwickeln benötigt wird oder bis eine andere Entwicklerstation des Druckers oder Kopierers einen Entwickler-Regenerationsprozess (48) startet.

25. Verfahren nach einem der Ansprüche 12 oder 13 und Anspruch 24, bei dem für den Fall, dass der Entwickler-Regenerationsprozess (48) für eine Entwicklerstation (20, 22, 24, 26, 28) gestartet wird, die Entwickler-Regenerationsprozesse (48) der weiteren Entwicklerstationen (20, 22, 24, 26, 28), deren erfasster Toneraustrag das zweite oder das erste Regenerationskriterium erfüllt, in folgender Reihenfolge durchgeführt werden:
1. Entwicklerstationen, die sich nicht im Bereitschaftszustand befinden,
2. Entwicklerstationen, die sich im Bereitschaftszustand befinden und das erste Regenerationskriterium nicht erfüllen, und
3. Entwicklerstationen, die sich im Bereitschaftszustand befinden und die das erste Regenerationskriterium erfüllen.

26. Steuerungseinrichtung für einen elektrofotografischen Drucker (10) oder Kopierer, der mindestens eine Entwicklerstation (20, 22, 24, 26, 28) zum Entwickeln eines latenten Ladungsbildes auf einem Fotoleiter (16) mit Toner hat,
**dadurch gekennzeichnet, dass** die Steuerungseinrichtung geeignet ist, während des Druckbetriebs den Toneraustrag aus der Entwicklerstation (20, 22, 24, 26, 28) zu erfassen, und
für den Fall, dass der erfasste Toneraustrag ein vorbestimmtes erstes Regenerationskriterium erfüllt, Mittel vorgesehen sind, um einen Entwickler-Regenerationsprozess (48) zu starten,
in welchem Entwickler-Regenerationsprozess (48) ein Ladungsbild auf dem Fotoleiter (16) erzeugt wird, das Ladungsbild von der Entwicklerstation entwickelt wird und das entwickelte Bild von einer Reinigungsvorrichtung (32, 38) entfernt wird, ohne auf einen Aufzeichnungsträger (34) umgedruckt zu werden,
und neuer Toner in die Entwicklerstation (20, 22, 24, 26, 28) eingeführt wird.

27. Steuerungseinrichtung nach Anspruch 26, die geeignet ist, den mittleren Toneraustrag für Zeitintervalle vorbestimmter Länge zu ermitteln,
und bei der das erste Regenerationskriterium erfüllt ist, wenn der mittlere Toneraustrag für eine vorbestimmte Anzahl aufeinanderfolgender Zeitintervalle unter einem vorbestimmten Schwellenwert lag.

28. Steuerungseinrichtung nach Anspruch 26 oder 27, wobei der Drucker (10) oder Kopierer ein Transferband (30) hat, auf welches im normalen Betrieb das entwickelte Tonerbild von dem Fotoleiter (16) umgedruckt wird, und von dem das umgedruckte Tonerbild auf den Aufzeichnungsträger (34) umgedruckt wird.

29. Steuerungseinrichtung nach Anspruch 28, wobei im Entwickler-Regenerationsprozess (48) das entwickelte Bild ganz oder teilweise auf das Transferband (30) umgedruckt wird und der umgedruckte Anteil des Bildes von einer Transferband-Reinigungsvorrichtung (38) vom Transferband (30) entfernt wird, und
wobei der nicht umgedruckte Anteil des Bildes von einer Fotoleiter-Reinigungsvorrichtung (32) vom Fotoleiter (16) entfernt wird.

30. Steuerungseinrichtung nach Anspruch 29, wobei im Entwickler-Regenerationsprozess (48) das entwickelte Bild zu 75 % bis 100 % auf das Transferband (30) umgedruckt wird.

31. Steuerungseinrichtung nach einem der Ansprüche 28 bis 30, die veranlasst, dass im Entwickler-Regenerationsprozess (48) das Transferband (30) vom Transportweg der Aufzeichnungsträger (34) fortbewegt wird.

32. Steuerungseinrichtung nach einem der Ansprüche 26 bis 31, die den Toneraustrag an Hand von Druckdaten ermittelt.

33. Steuerungseinrichtung nach Anspruch 32, die den Toneraustrag ermittelt, indem sie die gedruckte oder zu druckende Pixelanzahl gewichtet mit ihrer Einfärbungsstufe aufsummiert.

34. Steuerungseinrichtung nach einem der Ansprüche 26 bis 33, die einen Vorbereitungsmodus (164) vorsieht, in den sie den Drucker (10) oder Kopierer vor Beginn des Druckbetriebs bringt,
und die den Drucker (10) oder Kopierer zu Beginn des Entwickler-Regenerationsprozesses (48) in den Vorbereitungsmodus (164) bringt.

35. Steuerungseinrichtung nach Anspruch 34, bei der der Vorbereitungsmodus (164) eine oder mehrere der folgenden Operationen umfasst:
- Hochfahren der Entwicklerstation (20, 22, 24, 26, 28),
- Funktionstest der Entwicklerstation (20, 22, 24, 26, 28),
- Aktivieren des Entwicklers,
- Kalibrierung von Betriebsparametern.

36. Steuerungseinrichtung nach einem der Ansprüche 26 bis 35, wobei der Drucker oder Kopierer mehrere Entwicklerstationen (20, 22, 24, 26, 28) umfasst, deren Toneraustrag jeweils erfasst wird, und
die, für den Fall, dass sie den Entwickler-Regenerationsprozess (48) für eine Entwicklerstation (20, 22, 24, 26, 28) startet, überprüft, ob der erfasste Toneraustrag der übrigen Entwicklerstationen (20, 22, 24, 26, 28) ein zweites Regenerationskriterium erfüllt, und
die für Entwicklerstationen (20, 22, 24, 26, 28), bei denen das zweite Regenerationskriterium erfüllt ist, ebenfalls einen Entwickler-Regenerationsprozess (48) startet.

37. Steuerungseinrichtung nach Anspruch 27 und Anspruch 36, wobei das zweite Regenerationskriterium erfüllt ist, wenn der mittlere Toneraustrag für eine vorbestimmte Anzahl aufeinanderfolgender Zeitintervalle, die geringer ist als die Anzahl beim ersten Regenerationskriterium, unter einem vorbestimmten Schwellenwert lag.

38. Steuerungseinrichtung für einen elektrofotografischen Drucker (10) oder Kopierer, der mindestens zwei Entwicklerstationen (20, 22, 24, 26, 28) zum Entwickeln eines latenten Ladungsbildes auf einem Fotoleiter (16) hat, **dadurch gekennzeichnet, dass** die Steuerungseinrichtung
geeignet ist, während des Druckbetriebs (172) an Hand der Druckdaten zu ermitteln, welche Entwicklerstationen (20, 22, 24, 26, 28) zum Drucken der Daten benötigt werden, und
falls sie ermittelt, dass eine Entwicklerstation (20, 22, 24, 26, 28) für eine vorbestimmte Zeitspanne nicht benötigt wurde oder wird, Mittel vorgesehen sind, um zu veranlassen, dass diese Entwicklerstation in einen Bereitschaftszustand versetzt wird, in dem zumindest ein Teil der mechanischen Antriebe der Entwicklerstation (20, 22, 24, 26, 28) gestoppt sind.

39. Steuerungseinrichtung nach Anspruch 38, wobei in dem Bereitschaftszustand die funktionellen Spannungen der Entwicklerstation (20, 22, 24, 26, 28) so geschaltet sind, dass kein Tonerübertrag zwischen der Entwicklerstation (20, 22, 24, 26, 28) und dem Fotoleiter (16) stattfinden kann.

40. Steuerungseinrichtung nach Anspruch 38 oder 39, wobei die Entwicklerstation (20, 22, 24, 26, 28) im Bereitschaftszustand von dem Fotoleiter (16) weggeschwenkt wird.

41. Steuerungseinrichtung nach Anspruch 40, die veranlasst, dass die Entwicklerstation (20, 22, 24, 26, 28) während des Bereitschaftszustandes vom Fotoleiter weggeschwenkt wird, wenn die zeitliche Dauer des Bereitschaftszustandes einen vorbestimmten Schwellenwert übersteigt.

42. Steuerungseinrichtung nach einem der Ansprüche 38 bis 41, die veranlasst, dass der Bereitschaftszustand beendet wird, wenn sie an Hand der Druckdaten feststellt, dass die Entwicklerstation (20, 22, 24, 26, 28) zum Drucken der Daten benötigt wird.

43. Steuerungseinrichtung nach Anspruch 42, die geeignet ist, die Druckdaten so weit vorausschauend zu analysieren, dass das Zeitintervall zwischen der Analyse der Druckdaten und dem Zeitpunkt, zu dem das diesen Daten entsprechende Bild von der zugehörigen Entwicklerstation (20, 22, 24, 26, 28) zu entwickeln ist, ausreicht, um diese Entwicklerstation (20, 22, 24, 26, 28) aus dem Bereitschaftszustand in den Druckbetriebszustand zu versetzen.

44. Steuerungseinrichtung nach einem der Ansprüche 38 bis 43, die veranlasst, dass während des Bereitschaftszustandes einer Entwicklerstation (20, 22, 24, 26, 28) der darin enthaltene Entwickler in vorbestimmten Intervallen aktiviert wird.

45. Steuerungseinrichtung nach Anspruch 44, die ermittelt, wie oft oder wie lange der Entwickler während eines Bereitschaftszustandes aktiviert wurde, und
falls die Anzahl der Aktivierungen bzw. die Dauer der Aktivierung einen vorbestimmten Schwellenwert übersteigt, veranlasst, dass für die Dauer des Bereitschaftszustandes keine weiteren Aktivierungen durchgeführt werden.

46. Steuerungseinrichtung nach einem der Ansprüche 38 bis 45, wobei im Drucker (10) oder Kopierer mindestens zwei Druckwerke (12, 14) mit jeweils einer eigenen Elektrofotografie-Einrichtung vorgesehen sind, und
wobei die Steuerungseinrichtung veranlasst, dass zumindest ein Teil der Komponenten der Elektrofotografie-Einrichtung heruntergefahren wird, wenn die letzte Entwicklerstation (20, 22, 24, 26, 28) des Druckwerks (12, 14) in den Bereitschaftszustand versetzt wird.

47. Steuerungseinrichtung nach einem der Ansprüche 26 bis 37 und einem der Ansprüche 38 bis 46.

48. Steuerungseinrichtung nach Anspruch 47, die veranlasst, dass während des Bereitschaftszustandes einer Entwicklerstation (20, 22, 24, 26, 28) der Entwickler so lange in vorbestimmten Intervallen aktiviert wird, bis das erste Regenerationskriterium erfüllt ist,
dann in der Entwicklerstation (20, 22, 24, 26, 28) für die verbleibende Dauer des Bereitschaftszustandes keine weiteren Entwickleraktivierungen durchgeführt werden und mit dem Entwickler-Regenerationsprozess so lange gewartet wird, bis die Entwicklerstation zum Entwickeln benötigt wird oder bis eine andere Entwicklerstation des Druckers oder Kopierers einen Entwickler-Regenerationsprozess (48) startet.

49. Steuerungseinrichtung nach einem der Ansprüche 36 oder 37 und Anspruch 48, die für den Fall, dass der Entwickler-Regenerationsprozess (48) für eine Entwicklerstation (20, 22, 24, 26, 28) gestartet wird, veranlasst, dass die Entwickler-Regenerationsprozesse (48) der weiteren Entwicklerstationen (20, 22, 24, 26, 28), deren erfasster Toneraustrag das zweite oder das erste Regenerationskriterium erfüllt, in folgender Reihenfolge durchgeführt werden:
1. Entwicklerstationen, die sich nicht im Bereitschaftszustand befinden,
2. Entwicklerstationen, die sich im Bereitschaftszustand befinden und das erste Regenerationskriterium nicht erfüllen, und
3. Entwicklerstationen, die sich im Bereitschaftszustand befinden und die das erste Regenerationskriterium erfüllen.

## Claims

1. Method for controlling an electrophotographic printer or copier (10) that has at least one developer station (20, 22, 24, 26, 28) for developing a latent charge image on a photoconductor (16) with toner,
**characterized in that** the toner discharge from the developer station (20, 22, 24, 26, 28) is detected during the print operation and a developer regeneration process (48) is started for the case that the detected toner discharge fulfils a predetermined first regeneration criterion, comprising the steps:
generating a charge image on the photoconductor (16), the charge image being developed by the developer station and the developed image being removed by a cleaning device (32, 38) without being transfer-printed onto a recording medium (34),
and introducing new toner into the developer station (20, 22, 24, 26, 28).

2. Method according to claim 1, in which the average toner discharge is determined for time intervals of predetermined length,
and in which the first regeneration criterion is fulfilled when the average toner discharge has lain below a predetermined threshold for a predetermined number of successive time intervals.

3. Method according to claim 1 or 2, in which the printer (10) or copier has a transfer belt (30) on which the developed toner image is transfer-printed from the photoconductor (16) in normal operation and from which the transfer-printed toner image is transfer-printed onto the recording medium (34).

4. Method according to claim 3, in which, in the developer regeneration process (48), the developed image is wholly or partially transfer-printed onto the transfer belt (30) and the transfer-printed portion of the image is removed from the transfer belt (30) by a transfer belt cleaning device (38), and
in which the portion of the image that is not transfer-printed is removed from the photoconductor (16) by a photoconductor cleaning device (32).

5. Method according to claim 4, in which the developed image is transfer-printed onto the transfer belt (30) at 75% to 100% in the developer regeneration process (48).

6. Method according to any of the claims 3 to 5, in which the transfer belt (30) is moved forward of the transport path of the recording medium (34) in the developer regeneration process (48).

7. Method according to any of the preceding claims, in which whole-area patterns with a surface coverage of 10% to 50% are generated on the photoconductor in the developer regeneration process (48).

8. Method according to any of the preceding claims, in which the toner discharge is determined using print data.

9. Method according to claim 8, in which the toner discharge is determined in that the printed pixel count or the pixel count to be printed is added up, weighted with its inking level.

10. Method according to any of the preceding claims that provides a preparation mode (164) into which the printer (10) or copier is brought before the beginning of the print operation,
and in which the printer (10) or copier is brought into the preparation mode (164) at the beginning of the developer regeneration process (48).

11. Method according to claim 10, in which the preparation mode (164) comprises one or more of the following operations:
- powering up the developer station (20, 22, 24, 26, 28),
- function test of the developer station (20, 22, 24, 26, 28),
- activation of the developer,
- calibration of the operating parameters.

12. Method according to any of the preceding claims, in which the printer or copier comprises a plurality of developer stations (20, 22, 24, 26, 28) whose toner discharge is respectively detected and in which
for the case that the developer regeneration process (48) is started for one developer station (20, 22, 24, 26, 28), it is checked whether the detected toner discharge of the remaining developer stations (20, 22, 24, 26, 28) fulfils a second regeneration criterion, and
in which a developer regeneration process (48) is likewise started for developer stations (20, 22, 24, 26, 28) in which the second regeneration criterion is fulfilled.

13. Method according to claim 2 and claim 12, in which the second regeneration criterion is fulfilled when the average toner discharge has lain below a predetermined threshold for a predetermined number of successive time intervals that is less than the number in the first regeneration criterion.

14. Method for controlling an electrophotographic printer (10) or copier that has at least two developer stations (20, 22, 24, 26, 28) for developing a latent charge image on a photoconductor (16),
**characterized in that** during the print operation (172) it is determined using the print data which developer stations (20, 22, 24, 26, 28) are needed for printing of the data, and
in the event that it is established that a developer station (20, 22, 24, 26, 28) was not needed or will not be needed for a predetermined time span, this developer station is shifted into a standby state in which at least one part of the mechanical actuators of the developer station (20, 22, 24, 26, 28) are stopped.

15. Method according to claim 14, in which the functional voltages of the developer station (20, 22, 24, 26, 28) are connected in the standby state such that no toner transfer can occur between the developer station (20, 22, 24, 26, 28) and the photoconductor (16).

16. Method according to claim 14 or 15, in which the developer station (20, 22, 24, 26, 28) is pivoted away from the photoconductor (16) in the standby state.

17. Method according to claim 16, in which the developer station (20, 22, 24, 26, 28) is pivoted away from the photoconductor during the standby state when the temporal duration of the standby state exceeds a predetermined threshold.

18. Method according to any of the claims 14 to 17, in which the standby state is ended when, using the print data, it is established that the developer station (20, 22, 24, 26, 28) is required for printing of the data.

19. Method according to claim 18, in which the print data are anticipatorily analyzed such that the time interval between the analysis of the print data and the point in time at which the image corresponding to these data is to be developed by the associated developer station (20, 22, 24, 26, 28) is sufficient in order to shift this developer station (20,22, 24, 26, 28) from the standby state into the print operation state.

20. Method according to any of the claims 14 to 19 in which, during the standby state of a developer station (20, 22, 24, 26, 28), the developer contained therein is activated at predetermined intervals.

21. Method according to claim 20, in which it is determined how often or how long the developer has been activated during a standby state, and
in the event that the number of the activations or, respectively, the duration of the activation exceeds a predetermined threshold, no further activations are implemented for the duration of the standby state.

22. Method according to any of the claims 14 to 21, in which at least two printing groups (12, 14) with respectively one separate electrophotography device are provided in the printer (10) or copier, and
in which at least a portion of the components of the electrophotography device is shut down when the last developer station (20, 22, 24, 26, 28) of the printing group (12, 14) is shifted into the standby state.

23. Method according to any of the claims 1 to 13 and any of the claims 14 to 22.

24. Method according to claim 23 in which, during the standby state of a developer station (20, 22, 24, 26, 28), the developer is activated at predetermined intervals until the first regeneration criterion is fulfilled,
then no further developer activations are implemented in the developer station (20, 22, 24, 26, 28) for the remaining duration of the standby state, and with the developer regeneration process it is waited until the developer station is required for development or until another developer station of the printer or copier starts a developer regeneration process (48).

25. Method according to one of the claims 12 or 13 and claim 24 in which, for the case that the developer regeneration process (48) is started for one developer station (20, 22, 24, 26, 28), the developer regeneration processes (48) of the further developer stations (20, 22, 24, 26, 28) whose detected toner discharge fulfils the second or the first regeneration criterion are implemented in the following order:
1. Developer stations that are not found in the standby state,
2. Developer stations that are found in the standby state and that do not fulfil the first regeneration criterion, and
3. Developer stations that are found in the standby state and that fulfil the first regeneration criterion.

26. Control device for an electrophotographic printer (10) or copier that has at least one developer station (20, 22, 24, 26, 28) for developing a latent charge image on a photoconductor (16) with toner,
**characterized in that** the control device is suited to detect the toner discharge from the developer station (20, 22, 24, 26, 28) during the print operation and
means are provided to start a developer regeneration process (48) for the case that the detected toner discharge fulfils a predetermined first regeneration criterion,
in which developer regeneration process (48) a charge image is generated on the photoconductor (16), the charge image is developed by the developer station and the developed image is removed by a cleaning device (32, 38) without being transfer-printed onto a recording medium (34),
and in which new toner is introduced into the developer station (20, 22, 24, 26, 28).

27. Control device according to claim 26 that is suited to determine the average toner discharge for time intervals of predetermined length,
and in which the first regeneration criterion is fulfilled when the average toner discharge has lain below a predetermined threshold for a predetermined number of successive time intervals.

28. Control device according to claim 26 or 27, whereby the printer (10) or copier has a transfer belt (30) on which the developed toner image is transfer-printed from the photoconductor (16) in normal operation and from which the transfer-printed toner image is transfer-printed onto the recording medium (34).

29. Control device according to claim 28, whereby in the developer regeneration process (48) the developed image is wholly or partially transfer-printed onto the transfer belt (30) and the transfer-printed portion of the image is removed from the transfer belt (30) by a transfer belt cleaning device (38), and
whereby the portion of the image that is not transfer-printed is removed from the photoconductor (16) by a photoconductor cleaning device (32).

30. Control device according to claim 29, whereby the developed image is transfer-printed onto the transfer belt (30) at 75% to 100% in the developer regeneration process (48).

31. Control device according to any of the claims 28 to 30 that triggers that the transfer belt (30) is moved forward of the transport path of the recording medium (34) in the developer regeneration process (48).

32. Control device according to any of the claims 26 to 31 that determines the toner discharge using print data.

33. Control device according to claim 32 that determines the toner discharge in that the printed pixel count or the pixel count to be printed is added up, weighted with its inking level.

34. Control device according to any of the claims 26 to 33 that provides a preparation mode (164) into which the printer (10) or copier is brought before the beginning of the print operation,
and that brings the printer (10) or copier into the preparation mode (164) at the beginning of the developer regeneration process (48).

35. Control device according to claim 34, in which the preparation mode (164) comprises one or more of the following operations:
- powering up the developer station (20, 22, 24, 26, 28),
- function test of the developer station (20, 22, 24, 26, 28),
- activation of the developer,
- calibration of the operating parameters.

36. Control device according to any of the claims 26 to 35, wherein the printer or copier comprises a plurality of developer stations (20, 22, 24, 26, 28) whose toner discharge is respectively detected and
that, for the case that it starts the developer regeneration process (48) for one developer station (20, 22, 24, 26, 28), checks whether the detected toner discharge of the remaining developer stations (20, 22, 24, 26, 28) fulfils a second regeneration criterion, and
that likewise starts a developer regeneration process (48) for developer stations (20, 22, 24, 26, 28) in which the second regeneration criterion is fulfilled.

37. Control device according to claim 27 and claim 36, wherein the second regeneration criterion is fulfilled when the average toner discharge has lain below a predetermined threshold for a predetermined number of successive time intervals that is lower than the number given the first regeneration criterion.

38. Control device for an electrophotographic printer (10) or copier that has at least two developer stations (20, 22, 24, 26, 28) for development of a latent charge image on a photoconductor (16),
**characterized in that** the control device, using the print data during the print operation (172), is suited to determine which developer stations (20, 22, 24, 26, 28) are required for printing of the data and,
in the event that it determines that a developer station (20, 22, 24, 26, 28) has not been required or will not be required for a predetermined time span, means are provided to initiate that this developer station is shifted into a standby state in which at least a portion of the mechanical actuators of the developer station (20, 22, 24, 26, 28) are stopped.

39. Control device according to claim 38, wherein in the standby state the functional voltages of the developer station (20, 22, 24, 26, 28) are connected such that no toner transfer can occur between the developer station (20, 22, 24, 26, 28) and the photoconductor (16).

40. Control device according to claim 38 or 39, wherein the developer station (20, 22, 24, 26, 28) is pivoted away from the photoconductor (16) in the standby state.

41. Control device according to claim 40 that triggers that the developer station (20, 22, 24, 26, 28) is pivoted away from the photoconductor during the standby state when the temporal duration of the standby state exceeds a predetermined threshold.

42. Control device according to any of the claims 38 to 41 that triggers that the standby state is ended when, using the print data, it is established that the developer station (20, 22, 24, 26, 28) is required for printing of the data.

43. Control device according to claim 42 that is suited to anticipatorily analyze the print data such that the time interval between the analysis of the print data and the point in time at which the image corresponding to these data is to be developed by the associated developer station (20, 22, 24, 26, 28) is sufficient in order to shift this developer station (20, 22, 24, 26, 28) from the standby state into the print operation state.

44. Control device according to any of the claims 38 to 43, that during the standby state of a developer station (20, 22, 24, 26, 28), triggers that the developer contained therein is activated at predetermined intervals.

45. Control device according to claim 44 that determines how often or how long the developer has been activated during a standby state and,
in the event that the number of the activations or, respectively, the duration of the activation exceeds a predetermined threshold, triggers that no further activations are implemented for the duration of the standby state.

46. Control device according to any of the claims 38 to 45, wherein at least two printing groups (12, 14) with respectively one separate electrophotography device are provided in the printer (10) or copier, and
wherein the control device triggers that at least a portion of the components of the electrophotography device is shut down when the last developer station (20, 22, 24, 26, 28) of the printing group (12, 14) is shifted into the standby state.

47. Control device according to any of the claims 26 to 37 and any of the claims 38 to 46.

48. Control device according to claim 47 that, during the standby state of a developer station (20, 22, 24, 26, 28), triggers that the developer is activated at predetermined intervals until the first regeneration criterion is fulfilled, then no further developer activations are implemented in the developer station (20, 22, 24, 26, 28) for the remaining duration of the standby state, and with the developer regeneration process it is waited until the developer station is required for development or until another developer station of the printer or copier starts a developer regeneration process (48).

49. Control device according to one of the claims 36 or 37 and claim 48 that, for the case that the developer regeneration process (48) is started for one developer station (20, 22, 24, 26, 28), triggers that the developer regeneration processes (48) of the further developer stations (20, 22, 24, 26, 28) whose detected toner discharge fulfils the second or the first regeneration criterion are implemented in the following order:
1. Developer stations that are not found in the standby state,
2. Developer stations that are found in the standby state and that do not fulfil the first regeneration criterion, and
3. Developer stations that are found in the standby state and that fulfil the first regeneration criterion.

## Revendications

1. Procédé de commande d'un appareil d'impression (10) ou d'un copieur électrophotographique qui comporte au moins une station de développement (20, 22, 24, 26, 28) destinée à développer une image de potentiel latente sur un photoconducteur (16) avec du toner,
**caractérisé en ce que**, pendant le mode d'impression, on détecte la sortie de toner de la station de développement (20, 22, 24, 26, 28) et, dans le cas où la sortie de toner détectée satisfait à un premier critère de régénération prédéterminé, on démarre un processus de régénération de développeur (48), ledit procédé comportant des étapes consistant à :
générer une image de potentiel sur le photoconducteur (16), ladite image de potentiel étant développée par la station de développement et l'image développée étant supprimée par un dispositif de nettoyage (32, 38) sans avoir à la reproduire sur un support d'information (34), et
introduire du nouveau toner dans la station de développement (20, 22, 24, 26, 28).

2. Procédé selon la revendication 1, dans lequel la sortie de toner moyenne est détectée à des intervalles de temps de longueur prédéterminée,
et dans lequel le premier critère de régénération est satisfait lorsque la sortie de toner moyenne se trouve au-dessous d'une valeur de seuil prédéterminée pour un nombre prédéterminé d'intervalles de temps successifs.

3. Procédé selon la revendication 1 ou 2, dans lequel l'appareil d'impression (10) ou le copieur comporte une bande de transfert (30) sur laquelle, en fonctionnement normal, l'image formée par du toner et développée est reproduite par le photoconducteur (16), puis l'image formée par du toner et reproduite est reproduite sur le support d'information (34).

4. Procédé selon la revendication 3, dans lequel, dans le processus de régénération et de développement (48), l'image développée est reproduite totalement ou partiellement sur la bande de transfert (30), et la partie reproduite de l'image est supprimée de la bande de transfert (30) par un dispositif de nettoyage de bande de transfert (38), et
dans lequel la partie non reproduite de l'image est supprimée du photoconducteur (16) par un dispositif de nettoyage de photoconducteur (32).

5. Procédé selon la revendication 4, dans lequel, dans le processus de régénération et de développement (48), l'image développée est reproduite dans une proportion se situant entre 75% et 100% sur la bande de transfert (30).

6. Procédé selon l'une des revendications 3 à 5, dans lequel, dans le processus de régénération et de développement (48), la bande de transfert (30) est écartée du chemin de défilement du support d'information (34).

7. Procédé selon l'une des revendications précédentes, dans lequel, dans le processus de régénération et de développement (48), des motifs occupant toute la surface sont générés sur le photoconducteur avec une couverture surfacique de 10% à 50%.

8. Procédé selon l'une des revendications précédentes, dans lequel la sortie de toner est détectée grâce aux données d'impression.

9. Procédé selon la revendication 8, dans lequel l'on détecte la sortie de toner en faisant la somme du nombre de pixels imprimés ou à imprimer, pondérée par leur niveau de coloration.

10. Procédé selon l'une des revendications précédentes, qui prévoit un mode de prétraitement (164) dans lequel l'appareil d'impression (10) ou le copieur est amené avant le début du mode d'impression,
et dans lequel l'appareil d'impression (10) ou le copieur est amené dans le mode de prétraitement (164) au début du processus de régénération et de développement (48).

11. Procédé selon la revendication 10, dans lequel le mode de prétraitement (164) comporte une ou plusieurs des opérations suivantes :
- démarrage de la station de développement (20, 22, 24, 26, 28),
- test de fonctionnement de la station de développement (20, 22, 24, 26, 28),
- activation du développeur,
- calibrage des paramètres de fonctionnement.

12. Procédé selon l'une des revendications précédentes, dans lequel l'appareil d'impression ou le copieur comporte plusieurs stations de développement (20, 22, 24, 26, 28) dont on détecte à chaque fois la sortie de toner, et
dans lequel, dans le cas où le processus de régénération et de développement (48) est démarré pour une station de développement (20, 22, 24, 26, 28), on vérifie si la sortie de toner détectée des autres stations de développement (20, 22, 24, 26, 28) satisfait à un deuxième critère de régénération, et
dans lequel, pour les stations de développement (20, 22, 24, 26, 28) dans lesquelles le deuxième critère de régénération est satisfait, on démarre également un processus de régénération et de développement (48).

13. Procédé selon la revendication 2 et la revendication 12, dans lequel le deuxième critère de régénération est satisfait lorsque la sortie de toner moyenne se trouve au-dessous d'une valeur de seuil prédéterminée pour un nombre prédéterminé d'intervalles de temps successifs qui est inférieur au nombre retenu dans le premier critère de régénération.

14. Procédé de commande d'un appareil d'impression (10) ou d'un copieur électrophotographique qui possède au moins deux stations de développement (20, 22, 24, 26, 28) destinées à développer une image de potentiel latente sur un photoconducteur (16),
**caractérisé en ce que**, pendant le mode d'impression (172), on détermine grâce aux données d'impression quelles stations de développement (20, 22, 24, 26, 28) sont nécessaires à l'impression des données, et
dans le cas où l'on détermine qu'une station de développement (20, 22, 24, 26, 28) n'est pas ou n'a pas été utilisée pendant un laps de temps prédéterminé, on fait passer cette station de développement dans un état d'attente dans lequel au moins une partie des entraînements mécaniques de la station de développement (20, 22, 24, 26, 28) est arrêtée.

15. Procédé selon la revendication 14, dans lequel, dans l'état d'attente, les tensions fonctionnelles de la station de développement (20, 22, 24, 26, 28) sont commutées de telle sorte qu'aucun transfert de toner ne peut se produire entre la station de développement (20, 22, 24, 26, 28) et le photoconducteur (16).

16. Procédé selon la revendication 14 ou 15, dans lequel la station de développement (20, 22, 24, 26, 28) est écartée par pivotement du photoconducteur (16) à l'état d'attente.

17. Procédé selon la revendication 16, dans lequel la station de- développement (20, 22, 24, 26, 28) est écartée par pivotement du photoconducteur pendant l'état d'attente lorsque la durée de l'état d'attente devient supérieure à une valeur de seuil prédéterminée.

18. Procédé selon l'une des revendications 14 à 17, dans lequel l'état d'attente est terminé lorsque l'on détermine, grâce aux données d'impression, que la station de développement (20, 22, 24, 26, 28) est nécessaire à l'impression des données.

19. Procédé selon la revendication 18, dans lequel les données d'impression sont analysées à l'avance jusqu'à ce que l'intervalle de temps, entre l'analyse des données d'impression et l'instant où l'image correspondant à ces données doit être développée par la station de développement associée (20, 22, 24, 26, 28), est suffisant pour faire passer cette station de développement (20, 22, 24, 26, 28) de l'état d'attente dans l'état d'impression.

20. Procédé selon l'une des revendications 14 à 19, dans lequel, pendant l'état d'attente d'une station de développement (20, 22, 24, 26, 28), le développeur contenu dans celle-ci est activé à des intervalles prédéterminés.

21. Procédé selon la revendication 20, dans lequel on détermine la fréquence et la durée d'activation du développeur pendant un état d'attente, et
dans le cas où le nombre d'activations, respectivement la durée de l'activation, devient supérieur à une valeur de seuil prédéterminée, on ne réalise aucune autre activation pendant la durée de l'état d'attente.

22. Procédé selon l'une des revendications 14 à 21, dans lequel il est prévu dans l'appareil d'impression (10) ou le copieur au moins deux éléments d'impression (12, 14) comportant chacun leur propre dispositif électrophotographique, et
dans lequel au moins une partie des composants du dispositif électrophotographique est arrêtée lorsqu'on fait passer la dernière station de développement (20, 22, 24, 26, 28) de l'élément d'impression (12,14) dans l'état d'attente.

23. Procédé selon l'une des revendications 1 à 13 et l'une des revendications 14 à 22.

24. Procédé selon la revendication 23, dans lequel, pendant l'état d'attente d'une station de développement (20, 22, 24, 26, 28), le développeur est activé à des intervalles de temps prédéterminés jusqu'à ce que le premier critère de régénération soit satisfait,
puis, dans la station de développement (20, 22, 24, 26, 28), aucune autre activation de développeur n'est effectuée pendant la durée restante de l'état d'attente, et le processus de régénération et de développement est mis en attente jusqu'à ce que la station de développement soit nécessaire au développement, ou jusqu'à ce qu'une autre station de développement de l'appareil d'impression ou du copieur démarre un processus de régénération et de développement (48).

25. Procédé selon l'une des revendications 12 ou 13 et la revendication 24, dans lequel, dans le cas où le processus de régénération et de développement (48) est démarré pour une station de développement (20, 22, 24, 26, 28), les processus de régénération et de développement (48) des autres stations de développement (20, 22, 24, 26, 28) dont la sortie de toner détectée satisfait au deuxième ou au premier critère de régénération, sont réalisés dans l'ordre suivant :
1. les stations de développement qui ne se trouvent pas dans l'état d'attente,
2. les stations de développement qui ne se trouvent pas dans l'état d'attente et qui ne satisfont pas au premier critère de régénération, et
3. les stations de développement qui se trouvent dans l'état d'attente et qui satisfont au premier critère de régénération.

26. Dispositif de commande d'un appareil d'impression (10) ou d'un copieur électrophotographique qui comporte au moins une station de développement (20, 22, 24, 26, 28) destinée à développer avec du toner une image de potentiel latente sur un photoconducteur (16),
**caractérisé en ce que** le dispositif de commande est approprié à détecter, pendant le mode d'impression, la sortie de toner de la station de développement (20, 22, 24, 26, 28), et
dans le cas où la sortie de toner détectée satisfait à un premier critère de régénération prédéterminé, il est prévu des moyens pour démarrer un processus de régénération et de développement (48),
processus de régénération et de développement (48) dans lequel une image de potentiel est générée sur le photoconducteur (16), l'image de potentiel est développée dans la station de développement et l'image développée est supprimée par un dispositif de nettoyage (32, 38) sans avoir à la reproduire sur un support d'information (34),
et du nouveau toner est introduit dans la station de développement (20, 22, 24, 26, 28).

27. Dispositif de commande selon la revendication 26, qui est approprié pour détecter la sortie de toner moyenne pendant un intervalle de temps de longueur prédéterminée,
et dans lequel le premier critère de régénération est satisfait lorsque la sortie de toner moyenne se trouve au-dessous d'une valeur de seuil prédéterminée pour un nombre prédéterminé d'intervalle de temps successifs.

28. Dispositif de commande selon la revendication 26 ou 27, dans lequel l'appareil d'impression (10) ou le copieur comporte une bande de transfert (30) sur laquelle, en fonctionnement normal, l'image formée par du toner et développée est reproduite par le photoconducteur (16), puis l'image formée par du toner et reproduite est reproduite sur le support d'information (34).

29. Dispositif de commande selon la revendication 28, dans lequel, dans le processus de régénération et de développement (48), l'image développée est reproduite totalement ou partiellement sur la bande de transfert (30), et la partie reproduite de l'image est supprimée de la bande de transfert (30) par un dispositif de nettoyage de bande de transfert (38), et
dans lequel la partie non reproduite de l'image est supprimée du photoconducteur (16) par un dispositif de nettoyage de photoconducteur (32).

30. Dispositif de commande selon la revendication 29, dans lequel, dans le processus de régénération et de développement (48), l'image développée est reproduite dans une proportion se situant entre 75% et 100% sur la bande de transfert (30).

31. Dispositif de commande selon l'une des revendications 28 à 30, qui ordonne que, dans le processus de régénération et de développement (48), la bande de transfert (30) soit écartée du chemin de défilement du support d'information (34).

32. Dispositif de commande selon l'une des revendications 26 à 31, dans lequel la sortie de toner est déterminée grâce aux données d'impression.

33. Dispositif de commande selon la revendication 32, dans lequel l'on détecte la sortie de toner en faisant la somme du nombre de pixels imprimés ou à imprimer, pondérée par leur niveau de coloration.

34. Dispositif de commande selon l'une des revendications 26 à 33, qui prévoit un mode de prétraitement (164) dans lequel il amène l'appareil d'impression (10) ou le copieur avant le début du mode d'impression, et qui amène l'appareil d'impression (10) ou le copieur dans le mode de prétraitement (164) au début du processus de régénération et de développement (48).

35. Dispositif de commande selon la revendication 34, dans lequel le mode de prétraitement (164) comporte une ou plusieurs des opérations suivantes :
- démarrage de la station de développement (20, 22, 24, 26, 28),
- test de fonctionnement de la station de développement (20, 22, 24, 26, 28),
- activation du développeur,
- calibrage des paramètres de fonctionnement.

36. Dispositif de commande selon l'une des revendications 26 à 35, dans lequel l'appareil d'impression ou le copieur comporte plusieurs stations de développement (20, 22, 24, 26, 28) dont on détecte à chaque fois la sortie de toner, et
dans lequel, dans le cas où il démarre le processus de régénération et de développement (48) pour une station de développement (20, 22, 24, 26, 28), on vérifie si la sortie de toner détectée des autres stations de développement (20, 22, 24, 26, 28) satisfait à un deuxième critère de régénération, et
dans lequel, pour les stations de développement (20, 22, 24, 26, 28) dans lesquelles le deuxième critère de régénération est satisfait, on démarre également un processus de régénération et de développement (48).

37. Dispositif de commande selon la revendication 27 et la revendication 36, dans lequel le deuxième critère de régénération est satisfait lorsque la sortie de toner moyenne se trouve au-dessous d'une valeur de seuil prédéterminée pour un nombre prédéterminé d'intervalles de temps successifs qui est inférieur au nombre retenu dans le premier critère de régénération.

38. Dispositif de commande d'un appareil d'impression (10) ou d'un copieur électrophotographique qui possède au moins deux stations de développement (20, 22, 24, 26, 28) destinées à développer une image de potentiel latente sur un photoconducteur (16),
**caractérisé en ce que**, pendant le mode d'impression (172), on détermine grâce aux données d'impression quelles stations de développement (20, 22, 24, 26, 28) sont nécessaires à l'impression des données, et
dans le cas où il détermine qu'une station de développement (20, 22, 24, 26, 28) n'est pas ou n'a pas été utilisée pendant un laps de temps prédéterminé, des moyens sont prévus pour ordonner que l'on fasse passer cette station de développement dans un état d'attente dans lequel au moins une partie des entraînements mécaniques de la station de développement (20, 22, 24, 26, 28) est arrêtée.

39. Dispositif de commande selon la revendication 38, dans lequel, dans l'état d'attente, les tensions fonctionnelles de la station de développement (20, 22, 24, 26, 28) sont commutées de telle sorte qu'aucun transfert de toner ne peut se produire entre la station de développement (20, 22, 24, 26, 28) et le photoconducteur (16).

40. Dispositif de commande selon la revendication 38 ou 39, dans lequel la station de développement (20, 22, 24, 26, 28) est écartée par pivotement du photoconducteur (16) à l'état d'attente.

41. Dispositif de commande selon la revendication 40, qui ordonne que la station de développement (20, 22, 24, 26, 28) soit écartée par pivotement du photoconducteur pendant l'état d'attente lorsque la durée de l'état d'attente devient supérieure à une valeur de seuil prédéterminée.

42. Dispositif de commande selon l'une des revendications 38 à 41, dans lequel l'état d'attente est terminé lorsqu'il détermine, grâce aux données d'impression, que la station de développement (20, 22, 24, 26, 28) est nécessaire à l'impression des données.

43. Dispositif de commande selon la revendication 42, qui est approprié pour analyser les données d'impression à l'avance jusqu'à ce que l'intervalle de temps, entre l'analyse des données d'impression et l'instant où l'image correspondant à ces données doit être développée par la station de développement associée (20, 22, 24, 26, 28), est suffisant pour faire passer cette station de développement (20, 22, 24, 26, 28) de l'état d'attente dans l'état d'impression.

44. Dispositif de commande selon l'une des revendications 38 à 43, qui ordonne que, pendant l'état d'attente d'une station de développement (20, 22, 24, 26, 28), le développeur contenu dans celle-ci soit activé à des intervalles prédéterminés.

45. Dispositif de commande selon la revendication 44, qui détermine la fréquence et la durée d'activation du développeur pendant un état d'attente, et
dans le cas où le nombre d'activations, respectivement la durée de l'activation, devient supérieur à une valeur de seuil prédéterminée, il ordonne de ne réaliser aucune autre activation pendant la durée de l'état d'attente.

46. Dispositif de commande selon l'une des revendications 38 à 45, dans lequel il est prévu dans l'appareil d'impression (10) ou le copieur au moins deux éléments d'impression (12, 14) comportant chacun leur propre dispositif électrophotographique, et
dans lequel le dispositif de commande ordonne que au moins une partie des composants du dispositif électrophotographique soit arrêtée lorsqu'on fait passer la dernière station de développement (20, 22, 24, 26, 28) de l'élément d'impression (12, 14) dans l'état d'attente.

47. Dispositif de commande selon l'une des revendications 26 à 37 et l'une des revendications 38 à 46.

48. Dispositif de commande selon la revendication 47, qui ordonne que, pendant l'état d'attente d'une station de développement (20, 22, 24, 26, 28), le développeur soit activé à des intervalles de temps prédéterminés jusqu'à ce que le premier critère de régénération soit satisfait,
puis que, dans la station de développement (20, 22, 24, 26, 28), aucune autre activation de développeur ne soit effectuée pendant la durée restante de l'état d'attente, et que le processus de régénération et de développement soit mis en attente jusqu'à ce que la station de développement soit nécessaire au développement, ou jusqu'à ce qu'une autre station de développement de l'appareil d'impression ou du copieur démarre un processus de régénération et de développement (48).

49. Dispositif de commande selon l'une des revendications 36 ou 37 et la revendication 48, qui ordonne que, dans le cas où le processus de régénération et de développement (48) est démarré pour une station de développement (20, 22, 24, 26, 28), les processus de régénération et de développement (48) des autres stations de développement (20, 22, 24, 26, 28) dont la sortie de toner détectée satisfait au deuxième ou au premier critère de régénération, soient réalisés dans l'ordre suivant :
1. les stations de développement qui ne se trouvent pas dans l'état d'attente,
2. les stations de développement qui ne se trouvent pas dans l'état d'attente et qui ne satisfont pas au premier critère de régénération, et
3. les stations de développement qui se trouvent dans l'état d'attente et qui satisfont au premier critère de régénération.
